# EUROPÄISCHE PATENTSCHRIFT

(11) **EP 0 380 062 B1**
(45) Veröffentlichungstag und Bekanntmachung des Hinweises auf die Patenterteilung: **28.04.1993**
(21) Anmeldenummer: 90101331.8
(22) Anmeldetag: 23.01.1990
(51) Int. Cl.: E01F 9/01, E01F 9/08

(54) **Leiteinrichtung**
Guidance marker
Balise de guidage

(30) Priorität: 23.01.1989 DE 3901873; 13.03.1989 DE 8903093 U; 24.10.1989 DE 8912563 U; 30.12.1989 DE 8915303 U
(43) Veröffentlichungstag der Anmeldung: 01.08.1990
(73) Patentinhaber: Junker, Wilhelm, 71501 Backnang (DE)
(72) Erfinder: Junker, Wilhelm, 71501 Backnang (DE)
(74) Vertreter: Kastner, Hermann, Dipl.-Ing. Patentanwalt

(56) Entgegenhaltungen:
- EP-A- 0 213 114
- EP-A- 0 257 226
- WO-A-83/01972
- DE-A- 1 926 703
- DE-A- 2 522 935
- DE-A- 2 923 501
- DE-A- 2 952 034
- DE-A- 3 345 797
- DE-A- 3 412 999
- DE-A- 3 413 163
- DE-A- 3 434 868
- DE-A- 3 718 440
- DE-U- 8 337 204
- DE-U- 8 509 372
- DE-U- 8 800 092
- DE-U- 8 900 699
- DE-U- 8 902 167
- DE-U- 8 903 093
- DE-U- 8 912 563
- FR-A- 2 184 164
- FR-A- 2 190 979
- GB-A- 996 961
- GB-A- 2 144 789
- GB-A- 2 156 409
- GB-A- 2 183 699
- US-A- 1 337 947
- US-A- 2 136 709
- US-A- 2 153 392
- US-A- 3 092 371
- US-A- 3 174 412
- US-A- 3 380 428
- US-A- 3 952 690
- US-A- 4 154 037
- US-A- 4 610 432

## Beschreibung

An Straßenbaustellen, insbesondere an Baustellen von Fernstraßen und Autobahnen, müssen die Verkehrsströme häufig in einer vom üblichen Fahrbahnverlauf abweichenden Streckenführung vorbeigeleitet werden. Meist ist die verbleibende Fahrbahnbreite zu gering, um die einander entgegengesetzt fließenden Verkehrsströme durch breitere Fahrbahnstreifen mit Fahrbahnteilern größerer Höhe und größerer Breite voneinander zu trennen. Daher werden dort meist Leiteinrichtungen geringerer Breite und meist auch geringerer Bauhöhe verwendet. Diese Leiteinrichtungen sollen eine ganze Reihe von Forderungen erfüllen. Sie sollen eine gute visuelle Leitwirkung haben. Sie sollen die Fahrzeuge möglichst wenig schädigen, von denen sie angefahren oder überrollt werden. Sie sollen standfest und ortsfest sein. Außerdem sollen sie möglichst widerstandsfähig und dauerhaft sein.

Unter den verschiedenen Ausführungsformen solcher Leiteinrichtungen gibt es eine Leiteinrichtung (DE-U 83 37 204) mit einem haubenartigen Leitkörper mit rechteckigem Grundriß, der mit einer Fußplatte oder Bodenplatte über eine Kupplungsvorrichtung verbunden ist. Als deren einer Teil ist am unteren Rand der beiden Wandteile an den Breitseiten des Leitkörpers je ein Wulst mit abgerundeter Querschnittsform vorhanden. An der Fußplatte sind dafür zwei darauf abgestimmte Nuten vorhanden.

Wenn bei dieser Leiteinrichtung infolge von Windkräften oder auch beim Umfahren des Leitkörpers auf diesen ein Kippmoment ausgeübt wird, wird auf der Krafteinleitungsseite der Wulst in seiner Nut angehoben. Aufgrund der unvermeidlichen Maßtoleranzen treten dabei Relativbewegungen auf. Durch die abgerundete Querschnittsform des Wulstes tritt eine nicht unbeträchtliche Keilwirkung auf, die zu weiteren elastischen Verformungen des Wulstes und der Nutteile und zu entsprechenden weiteren Relativbewegungen dieser Teile untereinander führt. Beim Zurückschwingen des Leitkörpers laufen diese Relativbewegungen in umgekehrter Richtung ab. Die von den vorbeifahrenden Fahrzeugen erzeugten häufigen Windstöße rufen an den Leitkörpern Schwingungen hervor, die im Verein mit den dabei auftretenden Kräften zu ständigen Reibungsbewegungen zwischen dem Wulst und der Nut führen. Da feinkristalliner Straßenstaub stets anwesend ist, haben diese Schwingungsbewegungen eine verhältnismäßig rasche Abnutzung der Teile der Kupplungsvorrichtung zur Folge. Je stärker die Abnutzung ist, um so größer werden die Schwingungsbewegungen. Die Zerstörung der Kupplungsvorrichtung verläuft daher progressiv.

Beim Umfahren oder Überfahren einer solchen Leiteinrichtung treten am Leitkörper Falt- und Knickvorgänge auf, die im Bereich der Kupplungsvorrichtung etwas geringer und dafür im eigentlichen Leitkörper umso größer sind. Wie die Erfahrung zeigt, werden solche Leitkörper nach verhätnismäßig kurzer Zeit zerstört. Dann bleibt der Leitkörper entweder am Boden liegen, oder er wird als Ganzes oder in Teilen von der Fußplatte abgerissen und weggeschleudert. Er verliert in jedem Falle seine Leitfähigkeit. Außerdem läßt der Leitkörper sich nicht mehr wieder aufrichten. Er muß ersetzt werden.

Um diese rasche Zerstörung des Leitkörpers zu vermeiden, wurde zusätzlich vorgeschlagen, die Teile der Kupplungsvorrichtung am Leitkörper an einer Sockelleiste anzuordnen, die mit dem Leitkörper durch eine Art. Druckknopfverbindung verbunden ist. Die Sockelleiste weist eine Sollbruchstelle auf, die beim Überfahren der Leiteinrichtung bricht, damit der Leitkörper selbst von den Falt- und Knickkräften entlastet wird. Aber gerade diese Sollbruchstelle führt dazu, daß bereits beim ersten Umfahren oder Überfahren der Leitvorrichtung ihr Leitkörper umgelegt wird und am Boden liegen bleibt. Die sehr wichtige Dauerhaftigkeit der Leiteinrichtung wird hier durch konstruktive Mittel geradezu verhindert. Abgesehen davon, daß damit die Leiteinrichtung schlagartig ihre Leitwirkung verliert, hilft es dem Leitkörper nur wenig, daß er sofort umgelegt wird, wenn er statt dessen wegen der fehlenden Leitwirkung am Boden häufiger überfahren wird. Die gleichen Verhältnisse treten übrigens auch dann auf, wenn die Sollbruchstelle nicht sehr schwach ausgebildet wird. Dann wird die Druckknopfverbindung zwischen der Sockelleiste und dem Leitkörper zum schwächsten Glied der Kupplungsvorrichtung, das als erstes bricht. Dabei ist außerdem die Gefahr gegeben, daß beim Abreißen der Druckknopfverbindung auch der Leitkörper beschädigt oder zerstört wird und er anschließend nicht mehr verwendet werden kann und als Ganzes ersetzt werden muß.

Der angegebenen Erfindung liegt die Aufgabe zugrunde, eine Leiteinrichtung zu schaffen, die eine sehr gute Leitwirkung hat, die eine geringe Schädigungswirkung für ein sie anfahrendes oder umfahrendes Fahrzeug hat, die möglichst standfest und ortsfest ist und die eine hohe Lebensdauer erreicht und sich nach Möglichkeit am Ende ihrer Einsatzdauer leicht wieder entfernen läßt.

Diese Aufgabe wird durch eine Leiteinrichtung mit den im Anspruch 1 angegebenen Merkmalen gelöst.

Bei dieser Leiteinrichtung ist am unteren Ende des Leitkörpers ein umlaufender Fuß vorhanden, an dem als Teil der Kupplungsvorrichtung an der Außenseite der Breitseite des Leitkörpers Rippen anformt sind. Wenn ein Kippmoment auf den Leitkörper ausgeübt wird, legt die auf der Zugseite befindliche Rippe sich an der Gegenfläche der auf sie abgestimmten Nut in der Fußplatte großflächig an. Dabei treten keinerlei Quetschvorgänge auf, wie sie bei den Verdickungen mit abgerundetem Wulstprofil unvermeidlich sind. Hinzu kommt, daß der Fuß aufgrund seiner umlaufenden geschlossenen Form eine große Formfestigkeit hat und er vor allem sehr verwindungssteif und biegesteif ist.

Durch die beiden, oberhalb des Fußes vorhandenen Ausnehmungen in den Wandbereichen der Schmalseite des Leitkörpers wird erreicht, daß die verbliebenen ebenen Wandbereiche an der Breitseite des Leitkörpers wie zwei parallelgeschaltete Blattfedern wirken. Aufgrund der Ebenheit dieser Wandteile treten darin auch nur einfache Biegevorgänge auf und nicht etwa räumliche Falt- und Knickvorgänge, die bei einem geschlossenen haubenartigen Leitkörper unvermeidlich sind. Die beiden parallelgeschalteten Blattfedern haben eine sehr große Rückstellkraft, zu der die Formelastizität des anschließenden Teils des Leitkörpers einen erheblichen Beitrag liefert. Dadurch daß die beiden Wandbereiche an der Schmalseite des Leitkörpers die Form einer Zylindermantelfläche oder einer Kegelmantelfläche mit halbkreisförmiger Grundrißprojektion haben, treten auch darin nur einfache Biegevorgänge auf, wenn beim Umklappen des Leitkörpers die beiden Wandbereiche der Breitseite einander angenähert werden. Auch hier werden in den Wandbereichen der Schmalseite räumliche Falt- und Knickvorgänge vermieden, da sie wegen der Ausnehmungen nicht mehr unmittelbar an den Fuß anschließen sondern nur noch mittelbar über die beiden ebenen Wandbereiche an der Breitseite des Wandkörpers mit dem Fuß verbunden sind. Auch bei einer seitlich auf sie einwirkenden Kraft geben die Schmalseiten ohne Falt- und Knickvorgänge elastisch nach.

Wenn diese Leitkörper umgefahren oder angefahren werden, klappen sie einfach um, da die beiden ebenen Wandbereiche an der Breitseite als Biegegelenke wirken. Sobald die Kraft aufhört, die sie umgeklappt und unter Umständen bis zum Boden niedergedrückt hat, springen sie schlagartig wieder hoch und nehmen ihre ursprüngliche aufrechte Stellung wieder ein. Die gute Leitwirkung der Leiteinrichtung bleibt für sehr lange Zeit uneingeschränkt erhalten.

In den Unteransprüchen sind vorteilhafte Ausgestaltungen der Leiteinrichtung gemäß dem Anspruch 1 angegeben, die die Leiteinrichtung in unterschiedlicher Weise bei der Erfüllung der Anforderungen unterstützen.

Eine Ausgestaltung nach Anspruch 2 ermöglicht es, die Halteplatte mit den zugeordneten Teilen der Kupplungsvorrichtung aus einem Werkstoff herzustellen, der eine höhere Formfestigkeit und Formgenauigkeit als der Werkstoff der übrigen Fußplatte hat. Dadurch ist einerseits ein guter Sitz des Leitkörpers gewährleistet. Andererseits ist es dadurch ohne Beeinträchtigung der Formgenauigkeit der Kupplungsvorrichtung möglich, für den übrigen Teil der Fußplatte einen Werkstoff von geringerer Qualität und damit im allgemeinen auch von geringeren Kosten zuverwenden. Dafür kommen beispielsweise wiederaufbereitete Kunststoffabfälle in Betracht.

Durch eine Ausgestaltung nach Anspruch 3 wird erreicht, daß der Leitkörper gegenüber der Bodenplatte oder Fußplatte nur mit einer gewissen Kraft verschoben werden kann. Dadurch wird verhindert, daß schon geringe seitliche Kräfte, etwa beim seitlichen Anstreifen durch ein Fahrzeugrad, den Leitkörper gegenüber der Bodenplatte oder Fußplatte verschieben oder ihn gar davon trennen können.

Bei einer Ausgestaltung nach Anspruch 4 wird durch den Anschlag erreicht, daß der Leitkörper beim Einschieben in die Nuten der Bodenplatte auch ohne große Aufmerksamkeit des Bedienungspersonals stets bis zur richtigen Stelle eingeschoben wird.

Eine Ausgestaltung nach Anspruch 5 erleichtert das Einführen des Fußes des Leitkörpers in die Nuten der Bodenplatte oder Fußplatte bis zur richtigen gegenseitigen Lage auch dann, wenn zwischen den Teilen der Kupplungsvorrichtung verhältnismäßig enge Toleranzen vorhanden sind.

Durch eine Ausgestaltung nach Anspruch 6 erhält der Fuß des Leitkörpers eine besonders hohe Formfestigkeit. Das vermindert die elastischen Verformungen des Fußes beim Anfahrenoder Umfahren des Leitkörpers. Dadurch ist einerseits die Gefahr vermindert, daß der Fuß des Leitkörpers aus den Nuten der Bodenplatte oder Fußplatte herausgerissen wird. Andererseits wird die elastischen Verformungen noch stärker auf die als Biegegelenke und Biegefedern wirkenden beiden Wandbereiche der Breitseite des Leitkörpers verlagert.

Mit einer Ausgestaltung nach Anspruch 7 wird verhindert, daß beim Auffahren eines Fahrzeuges auf den Leitkörper der auf der abgekehrten Seite gelegene Wandbereich an der Breitseite des Leitkörpers sich nach außen wölbt und dadurch das Einknicken und Verbiegen des ebenen Wandbereiches oberhalb des Fußes behindert wird.

Durch eine Ausgestaltung nach Anspruch 8 wird vermieden, daß ein über die Fußplatte/Bodenplatte und den umgelegten Leitkörper hinwegrollendes Fahrzeugrad zu Sprüngen veranlaßt wird und/oder daß von diesem Rand die Teile des Leitkörpers zwischen den beiden Rippen eingedrückt und damit stärker verformt werden.

Eine Ausgestaltung nach Anspruch 9 verbessert die Bodenhaftung der Fußplatte oder Bodenplatte, wodurch sie noch weniger leicht verschoben werden kann, als dies ohnehin schon der Fall ist. Diese Ausführungsform kommt vor allem für solche Leiteinrichtungen in Betracht, wenn für einen länger dauernden Einsatz der Leiteinrichtung die Ausführungsform mit der am Boden anklebbaren Bodenplatte nicht zur Verfügung steht. Bei Bedarf, beispielsweise bei einem Wechsel des Einsatzortes der Leiteinrichtung, lassen die Klebeblättchen sich leicht auswechseln.

Bei einer Ausgestaltung nach Anspruch 10 hat die Fußschwelle aufgrund ihrer Abmessungen ein so großes Eigengewicht, daß allein dadurch schon die Gefahr des Wegschiebens beim seitlichen Auffahren eines Fahrzeuges sehr gering ist. Daher kann bei der Fußschwelle in der Regel auf ein Verkleben mit der Fahrbahn verzichtet werden, wodurch alle Nachteile der Verklebung von selbst entfallen. Durch die Kupplungsvorrichtung lassen sich eine größere Anzahl Leiteinrichtungen in einer geschlossenen Reihe aneinander anschließen. Dadurch wirken diese Leiteinrichtungen als durchgehender Fahrbahnteiler. Dadurch, daß jede Leiteinrichtung über die stirnseitigen Kupplungsvorrichtungen mit den benachbarten Fußschwellen verbunden ist, tragen auch die benachbarten Fußschwellen zur Lagesicherung derjenigen Fußschwelle bei, die von einem Fahrzeugrad gestreift wird.

Die bei der Fußschwelle gewählte Höhe und die verhältnismäßig geringe Neigung der Seitenwände haben einerseits eine ausreichend große visuelle Leitwirkung, die beim Lenker eines daran vorbeifahrenden Fahrzeuges das Bestreben weckt, die Fußschwelle nach Möglichkeit nicht zu überfahren. Andererseits ist die Fußschwelle doch nicht so hoch, daß ein Fahrzeug, beispielsweise ein Personenkraftwagen, nicht gefahrlos über die Fußschwelle hinwegfahren kann. Insbesondere wird die Gefahr vermieden, daß der Personenkraftwagen dabei ins Schleudern gerät, wie das bei höheren Bodenschwellen eintreten kann, die gelegentlich auch als Fahrbahnteiler eingesetzt werden. Anders als bei diesen höheren Bodenschwellen wird bei der Leiteinrichtung mit Fußschwelle auch die Gefahr vermieden, daß ein darüber hinwegfahrender Personenkraftwagen aufgrund seiner verhältnismäßig geringen Bodenfreiheit darauf aufsitzt. Er würde augenblicklich fahrunfähig und lenkunfähig werden und für den übrigen fließenden Verkehr ein plötzlich auftauchendes ruhendes Hindernis darstellen. Die Gefahr für die Insassen eines solchen hängengebliebenen Personenkraftwagens sind deshalb besonders groß, weil an diesem Fahrzeug in der Regel auf beiden Seiten der übrige Verkehr dicht daneben vorbeifließt, so daß es den Insassen des festsitzenden Personenkraftwagens unmöglich ist, das Fahrzeug zu verlassen.

Die verhältnismäßig geringe Höhe der Fußschwelle ermöglicht es auch, daß ein in einem etwas größeren Winkel darauf zurollendes Fahrzeugrad leicht darüber hinwegrollen kann, ohne daß dabei das Fahrzeug in übermäßig starke Schaukelbewegungen gerät. Das gilt sowohl für das Hinüberfahren wie auch für das Herüberfahren über die Fußschwelle. Das bedeutet, daß ein Fahrzeug, das mit den Rädern der einen Wagenlängsseite unfreiwillig über die Fußschwellen hinweggefahren ist, ohne große Schwierigkeiten und ohne größere Schleudergefahr wieder auf die ursprüngliche Fahrbahn zurückgelenkt werden kann.

Mit einer Ausgestaltung nach Anspruch 11 wird eine verhältnismäßig einfach herzustellende Kupplungsvorrichtung für das Aneinanderkuppeln der Fußschwellen zu einer längeren Kette geschaffen, die sehr robust und daher sehr dauerhaft ist. Außerdem lassen sich dadurch die Fußschwellen der Leiteinrichtung verhältnismäßig schnell und einfach auslegen und dabei bereits die Fußplatten miteinander kuppeln. Danach bedarf es für die Vervollständigung der Leiteinrichtung lediglich noch des Aufsetzens, d.h. des Einschiebens, der haubenförmigen Leitkörper auf die Fußschwellen.

Durch eine Weiterbildung nach Anspruch 12 wird die Gelenkwirkung der Kupplungsvorrichtung bewußt eingeschränkt. Durch diese 'Versteifung' der Gelenke wird die Unterstützung einer angestreiften Fußschwelle durch die benachbarten Fußschwellen erheblich verstärkt.

Durch eine Ausgestaltung nach Anspruch 13 wird das Hinaufrollen eines Fahrzeugrades auf die Fußschwelle erleichert. Dadurch wird die Fußschwelle über ihr Eigengewicht hinaus zusätzlich belastet und damit zusätzlich am Boden angedrückt. Dadurch wird die Gefahr des seitlichen Verschiebens der Fußschwelle noch weiter vermindert. Aufgrund der Formgebung der Fußschwelle erfolgt das Hinaufrollen und gegebenenfalls Hinüberrollen eines Fahrzeugrades in einem stetigen Bewegungsablauf ohne große Höhenbewegungen, so daß davon keine größeren Rückwirkungen auf das Fahrzeug selbst ausgehen, insbesondere keine größeren Beeinträchtigungen der Lenkfähigkeit und des Geradeauslaufes eintreten. Selbst das vollständige Hinüberrollen und anschließende Zurückrollen des Fahrzeugrades erfolgt in einem verhältnismäßig sanften Bewegungsablauf, so daß auch davon keine größeren Beeinträchtigungen des Fahrverhaltens des Fahrzeuges ausgehen. Das ist deshalb von großer Bedeutung, weil es z.B. bei dichtem zweispurigem Kolonnenverkehr auf der einen Seite der Leiteinrichtung vorkommen kann, daß ein auf der rechten Fahrspur fahrender Lastkraftwagen oder sein Anhänger unter Umständen einmal einem auf der linken Fahrspur fahrenden Personenkraftwagen so nahekommt, daß der Fahrer des Personenkraftwagens unwillkürlich oder notwendigerweise eine Ausweichbewegung nach links macht, um einem vermeintlichen oder tatsächlich drohenden Zusammenstoß zu entgehen und dabei die linken Räder seines Fahrzeuges auf die Leiteinrichtung hinauf- oder ganz hinüberrollen. Dann kann er so schnell wie es die Situation zuläßt, durch geringe Lenkbewegungen sein Fahrzeug wieder vollständig auf seine Fahrspur zurücklenken. Diese Verhältnisse werden durch eine Weiterbildung nach Anspruch 14 unterstützt.

Bei einer Ausgestaltung nach Anspruch 15 wird die gesamte Gewichtskraft der Leiteinrichtung auf die Flächenbereiche der Fußnoppen konzentriert. Das hat dort eine entsprechende Erhöhung der Flächenbelastung zur Folge. Dadurch, daß für die Fußnoppen ein Werkstoff verwendet wird, der eine geringere Härte als der Werkstoff des Grundkörpers hat, wird erreicht, daß die Aufstandsfläche der Fußnoppen infolge ihrer größeren Elastizität sich stärker in die kleinen Unebenheiten des Bodens am Einsatzort hineinverformt und dadurch ein zusätzlicher Formschluß zwischen den Fußnoppen und dem Boden auftritt, der den Verschiebewiderstand der Leiteinrichtung beträchtlich steigert, so daß sie noch ortsfester als in der Normalausführung ist. Bei einer Weiterbildung nach Anspruch 16, bei der die Fußnoppen durch je einen Einsatz gebildet werden, der in eine darauf abgestimmte Ausnehmung der Fußschwelle eingesetzt wird, ist der Einsatz allein schon durch diesen Formschluß gegen seitliches Verschieben gesichert. Das gilt sowohl für den Einsatz der Fußschwelle auf der Straße wie auch für das Hantieren der Fußschwellen.

Bei einer Weiterbildung nach Anspruch 17 wird die Erhöhung der Verschiebesicherheit dadurch erreicht, daß der für den Einsatz verwendete Werkstoff aufgrund seines Ausgangsmaterials und seines Herstellungsverfahrens eine rauhe Oberfläche ergibt, die einen guten Formschluß mit den stets vorhandenen Unebenheiten des Bodens ermöglicht. Mit der Weiterbildung nach Anspruch 18 wird die gleiche Wirkung dadurch erreicht, daß der Werkstoff der Einsätze einerseits elastisch sehr nachgiebig ist und sich dadurch leicht in die Unebenheiten des Bodens hineinverformen kann und daß er andererseits eine hohe Reißfestigkeit oder Zähigkeit hat, die verhindert, daß trotz der Nachgiebigkeit des Werkstoffes die in die Vertiefungen des Bodens eingedrungenen Werkstoffteile des Einsatzes beim Auftreten einer Seitenkraft abgeschert werden. Das erhöht die Ortsfestigkeit und Dauerhaftigkeit der Leiteinrichtung ganz beträchtlich.

Eine Ausgestaltung nach Anspruch 19 erhöht die Formfestigkeit des Leitkörpers. Durch das Griffloch mit einer daran anschließenden Griffleiste am oberen Ende des Leitkörpers lassen sich die Leitkörper auf bequeme Weise mit der Hand erfassen und transportieren und auch umsetzen. Der durchgehende Schlitz in der Griffleiste verhindert, daß beim Umfahren oder Überfahren der Leiteinichtung ein an der Unterseite des Fahrzeuges nach unten vorstehendes Teil sich an der Griffleiste verhakt und diese womöglich abreißt oder daß dieses Teil des Fahrzeuges womöglich selbst beschädigt oder gar abgerissen wird.

Eine Ausgestaltung nach Anspruch 20 gewährleistet, daß der Leitkörper auch entgegen der Einschieberichtung nicht ohne weiteres von der Fußplatte/Bodenplatte oder Fußschwelle getrennt werden kann, wenn er in dieser Richtung von einem Fahrzeugrad angestoßen oder angestreift wird.

Im folgenden wird die Erfindung anhand mehrerer in der Zeichnung dargestellter Ausführungsbeispiele näher erläutert. Es zeigen:
- Fig. 1: eine perspektivische Ansicht der Leiteinrichtung mit einem Leitkörper und einer Bodenplatte;
- Fig. 2 und 3: je eine Seitenansicht des Leitkörpers nach Fig. 1 in zwei verschiedenen Blinkrichtungen;
- Fig. 4: eine Draufsicht der Bodenplatte;
- Fig. 5: einen Längsschnitt der Bodenplatte;
- Fig. 6: eine Stirnansicht der Bodenplatte;
- Fig. 7: einen Querschnitt der Bodenplatte nach der Schnittverlaufslinie A - A in Fig. 4;
- Fig. 8: eine ausschnittweise dargestellte Untersicht der Bodenplatte;
- Fig. 9: einen ausschnittweise dargestellten Vertikalschnitt eines abgewandelten Leitkörpers der Leiteinrichtung nach Fig. 1;
- Fig. 10: einen ausschnittweise dargestellten Horizontalschnitt des Leitkörpers nach der Schnittverlaufslinie B - B in Fig. 9;
- Fig. 11: eine ausschnittweise dargestellte perspektivische Ansicht der Leiteinrichtung mit einer Fußplatte;
- Fig. 12: eine Draufsicht der Fußplatte;
- Fig. 13: eine teilweise geschnitten dargestellte Seitenansicht der Fußplatte;
- Fig. 14: eine Stirnansicht der Fußplatte;
- Fig. 15: einen ausschnittweise dargestellten Vertikalschnitt der Fußplatte;
- Fig. 16: eine ausschnittweise dargestellte Untersicht der Fußplatte;
- Fig. 17: eine ausschnittweise und perspektivisch dargestellte Gruppe von Leiteinrichtungen gemäß der Erfindung mit Leitkörper und Fußschwelle;
- Fig. 18: eine Seitenansicht einer der Fußschwellen nach Fig. 17;
- Fig. 19: eine Draufsicht der Fußschwelle nach Fig. 18;
- Fig. 20: eine teilweise geschnitten dargestellte Stirnansicht der Fußschwelle nach Fig. 18 und 19;
- Fig. 21: eine ausschnittweise dargestellte Untersicht der Fußschwelle nach Fig. 18 und 19;
- Fig. 22: einen ausschnittweise dargestellten Längsschnitt des in Fig. 18 und 19 rechts dargestellten Endabschnittes der Fußschwelle;
- Fig. 23: einen teilweise geschnitten dargestellten Ausschnitt des in Fig. 18 und 19 linksgelegenen Endabschnittes der Fußschwelle;
- Fig. 24: eine Untersicht des Ausschnittes der Fußschwelle nach Fig. 21;
- Fig. 25: eine Untersicht des Ausschnittes der Fußschwelle nach Fig. 22;
- Fig. 26: eine ausschnittweise und perspektivisch dargestellte Gruppe von Leiteinrichtungen gemäß der Erfindung mit Leitkörper und abgewandelter Fußschwelle;
- Fig. 27: eine Seitenansicht einer der Fußschwellen nach Fig. 26;
- Fig. 28: eine Draufsicht der Fußschwelle nach Fig. 27;
- Fig. 29: eine Stirnansicht der Fußschwelle nach Fig. 27 und 28;
- Fig. 30: eine Seitenansicht einer Fußschwelle mit einer weiteren Abwandlung;
- Fig. 31: eine Untersicht der Fußschwelle nach Fig. 30;
- Fig. 32: einen vergrößert dargestellten Querschnitt der Fußschwelle nach der Schnittverlaufslinie A - A in Fig. 31.

Die aus Fig. 1 ersichtliche Leiteinrichtung 20 weist einen Leitkörper 21 und eine Bodenplatte 22 auf. Der Leitkörper 21 und die Bodenplatte 22 sind mittels einer Kupplungsvorrichtung 23 lösbar miteinander verbunden.

Der Leitkörper 21 ist als Hohlkörper ausgebildet, der an seinem unteren Ende offen ist. Er hat dadurch ein haubenartiges Aussehen. Der Leitkörper 21 weist vier Wandbereiche auf, die in Umfangsrichtung aneinander anschließen. Es sind dies die beiden einander diametral gegenüberstehenden Wandbereiche 24 und 25, die eine größere waagerechte Ausdehnung haben, sowie die beiden Wandbereiche 26 und 27, die einander ebenfalls diametral gegenüberstehen und die eine kleinere waagerechte Ausdehnung haben.

Die beiden Wandbereiche 24 und 25 an der Breitseite des Leitkörpers 21 sind zumindest näherungsweise eben ausgebildet. Sie sind in Aufwärtsrichtung zueinander hingeneigt, so daß sie am Fuß 28 des Leitkörpers 21 den größten gegenseitigen Abstand haben und daß sie sich am oberen Ende einander so weit nähern, daß sie einander schließlich berühren (Fig. 2). Der oberste Längenabschnitt 31 des Leitkörpers 21 ist vollwandig ausgebildet. In diesem Längenabschnitt 31 befindet sich ein Griffloch 32, mittels dessen der Leitkörper 21 erfaßt und angehoben und auch sonst gehandhabt werden kann.

Die beiden Wandbereiche 26 und 27 an der Schmalseite des Leitkörpers 21 sind als Abschnitte eines schlanken Kegelmantels ausgebildet, dessen Grundrißprojektion zumindest näherungsweise eine Halbkreisringfläche darstellt. Diese kegelmantelförmigen Wandbereiche 26 und 27 haben eine etwas größere Wanddicke als die beiden Wandbereiche 24 und 25 an der Breitseite des Leitkörpers 21. Dadurch wird das Aufrichtverhalten des Leitkörpers 21 verbessert, so daß er sich schneller wieder aufrichtet, wenn er einmal durch ein darüber hinwegrollendes Fahrzeugrad umgeknickt wurde.

Um das Knickverhalten des Leitkörpers 21 zu verbessern, weisen die beiden Wandbereiche 26 und 27 an den Schmalseiten des Leitkörpers 21 je eine Ausnehmung 33 bzw. 34 auf. Diese Ausnehmungen 33 und 34 sind oberhalb des Fußes 28 in einer Höhenlage gelegen, in der sie sich vollständig oberhalb der Oberseite der Bodenplatte 22 befinden. Die Ausnehmungen 33 und 34 haben eine Höhe, die etwas geringer als der Abstand der beiden ebenen Wandbereiche 24 und 25 ist. Jede der beiden Ausnehmungen 33 und 34 erstreckt sich in Umfangsrichtung zumindest annähernd ebenso weit wie der gekrümmte Wandbereich an der betreffenden Schmalseite des Leitkörpers 21, d.h. von der einen Übergangsstelle zum anschließenden ebenen Wandbereich 24 bis zur anderen Übergangsstelle zum anderen ebenen Wandbereich 25. Wie insbesondere aus Fig. 3 ersichtlich ist, sind die Ausnehmungen 33 und 34 an der Übergangsstelle zum Fuß 28 scharfkantig ausgebildet, wohingegen sie an der Obergangsstelle zum gekrümmten Wandbereich 26 bzw. 27 abgerundet sind.

Im Höhenbereich des Leitkörpers 21 oberhalb der Ausnehmungen 33 und 34 sind in den Wandbereichen 24 und 25 an der Breitseite des Leitkörpers 21 eine Anzahl Versteifungselemente 35 angeformt. Sie sind bei der aus Fig. 2 und 3 ersichtlichen Ausführungsform des Leitkörpers 21 als Rippen 36 ausgebildet, die auf der Außenseite der Wandbereiche 24 und 25 angeformt sind. Sie sind lotrecht ausgerichtet. Ihre Höhe beträgt ungefähr ein Viertel der Gesamthöhe der ebenen Wandbereiche 24 und 25 ohne den Fuß 28. Die Rippen 36 sind an ihrem oberen Ende höher und gehen an ihrem unteren Ende stetig in die ebenen Wandbereiche 24 und 25 über, weil sie eine geringere Neigung gegenüber der Lotrechten haben als ihre beiden Wandbereiche 24 und 25, wobei jedoch auch der Rücken der Rippen 36 gegenüber der Lotrechten in der Größenordnung des üblichen Ausformungswinkels eine gewisse Neigung haben.

Bei der aus Fig. 9 und 10 ersichtlichen Ausführungsform des Leitkörpers 21' haben die Versteifungselemente 35' die Form von sickenförmigen Einbuchtungen der ansonsten ebenen Wandbereiche 24' und 25'. Sie sind ebenfalls lotrecht ausgerichtet.

Bei den Einbuchtungen 37 ist die größere Tiefe unten gelegen, wohingegen sie in Aufwärtsrichtung stetig in den ebenen aber schräg verlaufenden Wandbereich 24' bzw. 25' übergehen.

Aufgrund dessen, daß bei den als Einbuchtungen 37 ausgebildeten Versteifungselementen 35' der größere Formänderungswiderstand im Bereich ihrer größeren Tiefe gelegen ist, ist ihre Versteifungswirkung näher bei den Ausnehmungen 33 und 34 (Fig. 3) gelegen als das bei den Rippen 36 der Fall ist. Dadurch wir das Knickverhalten des Leitkörpers 21 im Bereich der Ausnehmungen 33 und 34 noch stärker begünstigt. Außerdem ist das Knickverhalten der Wandbereiche 24' und 25' im Bereich der Einbuchtungen 37 günstiger, weil dort keine Wanddickenvergrößerung vorliegt, wie das bei den Rippen 36 der Fall ist.

Die Bodenplatte 22 hat eine rechteckige Grundrißfläche (Fig. 4), deren Breite etwa 160 mm beträgt und deren Länge zwischen 200 und 250 mm liegt. Sie hat eine Höhe von etwa 20 mm. Die Unterseite 38 der Bodenplatte 22 ist zumindest bereichsweise eben. Beim Einsatz der Bodenplatte 22 werden die ebenen und in sich geschlossenen Bereiche der Unterseite 38 mit einem Klebstoff versehen, mittels dessen die Bodenplatte 22 an ihrem Einsatzort am Boden festgeklebt wird.

Die Oberseite 39 der Bodenplatte 22 ist zumindest bereichsweise ebenfalls eben. Das gilt zumindest für den Mittelteil 41 der Bodenplatte 22 (Fig. 5) und für die daran anschließenden Längenabschnitte 42 und 43. An diese beiden Längenabschnitte 42 und 43 schließt je ein Rampenabschnitt 44 bzw. 45 an, bei dem die Höhe der Bodenplatte 22 von ihrem Größtwert von etwa 20 mm beim Mittelteil 41 auf einen Kleinstwert abnimmt, den sie noch an den beiden Rändern 46 und 47 an ihren Schmalseiten aufweist.

Wie insbesondere aus Fig. 5 ersichtlich ist, weist die Bodenplatte 22 in den Rampenabschnitten 44 und 45 je eine großflächige Ausnehmung 48 bzw. 49 auf, in deren Grundrißbereich die Bodenplatte 22 eine zumindest annähernd gleichbleibende Wanddicke hat. In der Längsrichtung der Bodenplatte 22 enden diese Ausnehmungen 48 und 49 an je einer verhältnismäßig steil ausgerichteten Wandfläche 51 bzw. 52. An diesen Wandflächen 51 und 52 sind eine Anzahl kreisrunder Ausnehmungen vorhanden, in die je ein Reflektor 53 eingesetzt ist (Fig. 5 und Fig. 6).

Die Bodenplatte 22 ist im Grundrißbereich ihres Mittelteils 41 auf der Unterseite mit einer Anzahl Ausnehmungen 54 (Fig. 5 und Fig. 8) versehen, zwischen denen schmale Wandteile nach Art von Versteifungsrippen vorhanden sind. Dadurch wird im Mittelteil 41 eine größere zusammenhängende Werkstoffanhäufung vermieden, die zu Verwerfungen beim Schwinden des Werkstoffes führen könnte.

Zur Kupplungsvorrichtung 23 gehören am Leitkörper 21 zwei Halterippen 56 und 57 (Fig. 2 und Fig. 3) sowie an der Bodenplatte 22 zwei Nuten 58 und 59 (Fig. 4 und Fig. 5).

Die beiden Halterippen 56 und 57 sind am Fuß 28 im Bereich der beiden Breitseiten des Leitkörpers 21 an der Außenseite angeformt. Die beiden Halterippen 56 und 57 haben einen rechteckigen Querschnitt. An ihrem in Einschubrichtung vorn gelegenen Ende, das in Fig. 3 auf der rechten Seite dargestellt ist, weisen die Halterippen 56 und 57 eine von ihrer Oberseite 61 aus abwärts geneigte Rampenfläche 62 auf.

Die Halterippen 56 und 57 und der anschließende Wandteil 63 bzw. 64 des Fußes 28 haben je zusammen eine L-förmige Querschnittsfläche (Fig. 2). Dementsprechend haben an der Bodenplatte 22 die beiden Nuten 58 und 59 ebenfalls eine L-förmige Querschnittsfläche (Fig. 5). Die Nut 58 setzt sich aus den beiden Nutteilen 65 und 66 und die Nut 59 aus den beiden Nutteilen 67 und 68 zusammen. Davon sind die Nutteile 65 und 67 auf die Halterippe 56 bzw. 57 am Fuß 28 abgestimmt. Die Nutteile 66 und 68 sind dementsprechend auf die Wandteile 63 bzw. 64 des Fußes 28 abgestimmt. Diese Abstimmung der Querschnittsflächen erfolgt zweckmäßigerweise so, daß unter Einbeziehung der Werkstoffelastizität beim Leitkörper 21 und bei der Bodenplatte 22 zwischen diesen beiden Teilen eine Treibsitz-Passung gegeben ist.

Damit der Leitkörper 21 beim Zusammenfügen mit der Bodenplatte 22 ohne weiteres Zutun in die richtige Betriebsstellung gelangt, sind im Aufrißbereich der beiden Halterippen 56 und 57 des Fußes 28 an der Bodenplatte 22 je ein Wandteil 71 bzw. 72 vorhanden (Fig. 4) der jeweils den Nutteil 65 bzw. 67 stirnseitig abschließt. Diese Wandteile 71 und 72 stellen damit einen Anschlag für die Halterippen 56 und 57 dar. Sie sind daher an der Bodenplatte 22 an derjenigen Stelle angeordnet, an der die Stirnfläche 73 der Halterippen 56 und 57 steht, wenn der Leitkörper 21 seine Betriebsstellung auf der Bodenplatte 22 einnimmt.

Da beim Zusammenfügen des Leitkörpers 21 und der Bodenplatte 22 der Mittelteil 41 der Bodenplatte 22 in der Bewegungsbahn der vorauseilenden Schmalseite des Fußes 28 gelegen ist, ist an dieser Stelle des Fußes 28 eine Ausnehmung 74 vorhanden, deren Aufrißprojektion auf die Aufrißprojektion des Mittelteils 41 abgestimmt ist. An der gegenüberliegenden Schmalseite ist die Wandfläche des Fußes 28 nicht unterbrochen.

Wie insbesondere aus Fig. 2 ersichtlich ist, hat der Fuß 28 rundum eine größere Wanddicke als der übrige Teil des Leitkörpers 21. Das hat seinen Grund darin, daß zumindest der untere Teil des Fußes 28 zusammen mit den Halterippen 56 und 57 einen Teil der Kupplungsvorrichtung 23 zwischen dem Leitkörper 21 und der Bodenplatte 22 bildet und er deshalb einen höheren Verformungswiderstand haben muß als der übrige Teil des Leitkörpers 21, der ja gerade in dem Höhenbereich der Aussparungen 33 und 34 an seinen beiden Schmalseiten eine besonders große elastische Verformbarkeit haben soll. Ein einwandfreies Umknicken des Leitkörpers 21 und ein ebenso vollständiges und schnelles Wiederaufrichten des Leitkörpers 21 wird umso eher erreicht, je mehr der Fuß 28 und die an ihm angeformten Halterippen 26 und 27 ihre Form und damit ihren festen Sitz in den Nuten 58 und 59 der Bodenplatte 23 beibehalten.

Bei der aus Fig. 11 ersichtlichen Leiteinrichtung 80 wird ein Leitkörper 21 verwendet wie er zuvor erläutert wurde. Er ist mit einer Fußplatte 81 gekoppelt, die im allgemeinen am Einsatzort der Leiteinrichtung 80 frei auf dem Boden aufgestellt wird.

Die Fußplatte 81 hat eine rechteckige Grundrißform. Sie hat eine Länge von etwa 500 mm und eine Breite von etwa 250 mm. Ihre Oberseite ist ähnlich einem Pyramidenstumpf geformt, dessen Seitenflächen sehr stark geneigt sind. In ihrer Mitte ist eine näherungsweise ebene Abschlußfläche vorhanden, die etwa 70 mm über dem Boden liegt.

Wie aus Fig. 13 bis 14 ersichtlich ist, ist im oberen Teil der Fußplatte 81 eine Platte eingeformt die weitgehend gleich oder zumindest ähnlich der Bodenplatte 22 ausgebildet ist und die im folgenden zur besseren Unterscheidung als Halteplatte 82 bezeichnet wird. Wie aus Fig. 13 zu ersehen ist, unterscheidet die Halteplatte 82 sich von der Fußplatte 22 lediglich dadurch, daß die dort vorhandenen Rampenabschnitte 44 und 45 auf zwei kurze Bodenteile 83 und 84 verkürzt sind, und daß an der steil ansteigenden Übergangsfläche von diesen Bodenteilen 83 und 84 zu dem mittleren Längenabschnitt der Halteplatte 82 keine Reflektoren angebracht sind, weil auch dieser Teil der Halteplatte 82 in den Werkstoff des übrigen Teils der Fußplatte 81 eingebettet ist. Da im übrigen die Halteplatte 82 gleich der Bodenplatte 22 ist, wird auf deren Erläuterung verwiesen.

Durch die Verwendung der fertigen Halteplatte 82, an der alle Teile der Kupplungsvorrichtung 23 vorhanden sind, kann die Form für die Fußplatte 81 insgesamt einfacher gehalten werden. Außerdem ist es dadurch möglich, unterschiedliche Werkstoffe für die Halteplatte 82 und für den übrigen Teil der Fußplatte zu verwenden. Für den letztgenannten Teil können ohne weiteres wiederaufbereitete Kunststoffabfälle, sogenannter Recycling-Kunststoff, verwendet werden, dadurch können die Kosten für die Fußplatte 81 insgesamt sehr stark gesenkt werden, ohne daß die Funktionsfähigkeit der Kupplungsvorrichtung 23 beeinträchtigt wird.

Die Fußplatte 81 ist auf ihrer Unterseite mit einer Ausnehmung 85 versehen, die als Negativform zu dem im gleichen Grundrißbereich gelegenen Abschnitt der Oberseite der Fußplatte 81 ausgebildet ist, so daß die Ausnehmung 85 als Stapelmulde dienen kann. Dadurch können mehrere Fußplatten 81 übereinander gestapelt werden, wobei sie sich gegenseitig in der richtigen parallelen Ausrichtung zueinander halten.

Neben der Stapelmulde 85 sind auf der Unterseite noch eine ganze Reihe weiterer Ausnehmungen 86 vorhanden, die alle lotrecht ausgerichtet sind und deren Wandflächen mit einer für den verwendeten Werkstoff ausreichenden Ausformschräge geneigt angeordnet sind. Mit diesen Ausnehmungen 86 werden größere Werkstoffanhäufungen innerhalb der Fußplatte 81 vermieden.

Die Fußplatte 81 hat an ihrer Unterseite eine weitgehend ebene Bodenfläche 87. Im Bereich der Ecken sowie in der Längsmitte der Fußplatte 81 sind Fußstollen 88 angeformt mit denen die Fußplatte 81 auf dem Boden ruht. Dadurch hat die Bodenfläche 87 einen gewissen Abstand vom Boden, so daß beispielsweise auf die Bodenplatte zufließendes Regenwasser unter ihr hindurchfließen kann und nicht erst um sie herumfließen muß.

Wie aus Fig. 15 und 16 ersichtlich ist, sind an der Unterseite der Fußplatte 81 flache Ausnehmungen 89 mit kreisrunder Grundfläche vorhanden. In jede dieser Ausnehmungen 89 ist ein Klebeplättchen 91 eingelegt, dessen Dicke etwas größer als die Tiefe der Ausnehmungen 89 ist. Die Klebeplättchen 91 haben Kreisringform, d.h. sie haben in ihrer Mitte ein kreisrundes Durchgangsloch 92.

Die Klebeplättchen sind auf beiden Flachseiten mit je einer Klebstoffschicht 93 bzw. 94 versehen, die in Fig. 15 als gestrichelte Linie angedeutet sind. Der Klebstoff an der Oberseite des Klebeplättchens 91 ist so ausgewählt, daß er mit dem im Bereich der Ausnehmungen 91 vorhandenen Werkstoff der Fußplatte 81 eine gute Klebewirkung ergibt. Der Klebstoff an der Unterseite der Klebeplättchen 91 ist so ausgewählt, daß er mit dem Boden am Einsatzort der Fußplatte 81 eine gute Klebewirkung ergibt. Zweckmäßigerweise sind beide Klebstoffschichten 93 und 94 mit einer Schutzfolie abgedeckt, solange die Klebeplättchen 91 noch lose sind. Vor dem Einkleben in eine der Ausnehmungen 89 wird die Schutzfolie von der oberen Klebeschicht 93 abgezogen und das Klebeplättchen in die Ausnehmung 89 eingeklebt. Die Schutzfolie auf der unten gelegenen Klebstoffschicht 94 bleibt solange an ihrem Platz bis der genaue Aufstellort der einzelnen Fußplatte 81 feststeht, dann kann die Fußplatte zweckmäßigerweise mit bereits eingesetzem Leitkörper 21 auf die Seite gekippt werden, die Schutzfolie von der unten gelegenen Klebstoffschicht 94 entfernt werden und die gesamte Leiteinrichtung 80 aufgerichtet werden und die Fußplatte 81 am Boden fest angedrückt werden.

Wenn später die Fußplatte 81 von ihrem Aufstellort entfernt wird, kann nicht ausgeschlossen werden, daß ein Teil der unten gelegenen Klebstoffschicht 94 sich vom Klebeplättchen 91 löst und am Boden hängen bleibt, oder daß diese Klebstoffschicht 94 durch anhaftende lose Bodenteile oder durch Schmutzteile einen Teil ihrer Klebewirkung verliert. Dann kann ein einfaches Werkzeug, wie etwa ein Schraubenzieher, in das Durchgangsloch 92 eingeführt werden und mit seiner Hilfe das Klebeplättchen 91 aus der Ausnehmung 89 herausgehebelt werden und notfalls sogar herausgebrochen werden. Soweit erforderlich kann die Ausnehmung 89 von zurückgebliebenen Resten der oberen Klebstoffschicht 93 gereinigt werden und danach wieder ein neues Klebeplättchen 91 eingesetzt werden.

In dem Falle, daß eine zusätzliche Haftwirkung durch die Klebeplättchen 91 nicht erforderlich oder nicht erwünscht ist, können die Klebeplättchen 91 auch weggelassen werden. Dann liegt die Fußplatte 81 auf ihren Fußstollen 88 und auf den kreisringförmigen Ringwülsten 95 auf, die die Ausnehmungen 89 außen umschließen und die zumindest annähernd die gleiche Höhe wie die Fußstollen 88 haben.

Bei dem Leitkörper 21 ist in dem vollwandig ausgebildeten obersten Längenabschnitt 31 das Griffloch 32 angeordnet. Der zwischen dem Griffloch 32 und dem Scheitel 96 des Leitkörpers 21 (Fig. 1) gelegene Teil dieses Längenabschnittes 31 dient als Griffleiste 97 des Leitkörpers 21. Daran kann der Leitkörper 21 bequem mit der Hand erfaßt und transportiert werden. Soweit der Leitkörper 21 mit einer Haltevorrichtung in Form einer Bodenplatte oder einer Fußplatte vereinigt ist, die verhältnismäßig geringe Abmessungen und ein verhältnismäßig geringes Gewicht haben, kann sogar die gesamte Leiteinrichtung mittels der Griffleiste 97 von Hand erfaßt und umgesetzt werden. Damit aber infolge des Griffloches 32 und der Griffleiste 97 nicht die Gefahr heraufbeschworen wird, daß ein darüber hinwegfahrendes Fahrzeug mit an seiner Unterseite nach unten überstehenden Teilen sich an der Griffleiste verhakt, ist es zweckmäßig, die Griffleiste 97 durch einen durchgehenden Schlitz 98 in der Mitte aufzutrennen. Dann können die beiden voneinander getrennten Abschnitte der Griffleiste 97 je für sich nach der Seite ausweichen und ein daran anstreifendes Fahrzeugteil sofort wieder freigeben. Da beim Tragen des Leitkörpers 21 beide Abschnitte der Griffleiste 97 gleichzeitig erfaßt werden, beeinträchtigt der Schlitz 88 nicht die Funktion als Tragleiste.

Die aus Fig. 17 ersichtlichen Leiteinrichtungen 100 weisen je einen haubenförmigen Leitkörper 101 und je eine Fußschwelle 102 auf. Diese beiden Teile lassen sich mittels einer Kupplungsvorrichtung 103 zur Leiteinrichtung 100 zusammenfügen und im Bedarfsfalle auch wieder voneinander trennen.

Der Leitkörper 101 ist gleich dem Leitkörper 21 ausgebildet. Soweit im folgenden Einzelheiten des Leitkörpers 101 nicht gesondert erläutert sind, gilt die Erläuterung des Leitkörpers 21 zumindest sinngemäß. Dabei sind die Bezugszeichen eines Teils der Einzelheiten des Leitkörpers 101 gegenüber demjenigen des Leitkörpers 21 um die Zahl 80 erhöht zu werten. In dem oberen massiven Längenabschnitt 108 ist das Griffloch 109 angeordnet. Die Wandbereiche 106 und 107 werden durch je eine Ausnehmung 111 unterbrochen.

Am unteren Ende der Wandbereiche 104 und 105 der Breitseiten des Grundkörpers 101 schließt der Fuß 112 an. An ihm sind an seinen beiden Breitseiten im Bereich seines unteren Randes die nach außen abstehenden Halterippen angeformt, durch die der Fuß an den Längsseiten seinen L-förmigen Querschnitt erhält. An der Fußschwelle 102 sind auf der Oberseite zwei quer verlaufende Nuten 113 eingeformt (Fig. 18 und Fig. 19), deren Querschnitt auf den Querschnitt des Fußes 112 abgestimmt ist. Zwischen den beiden Nuten 113 ist ein Mittelteil 114 der Fußschwelle 102 vorhanden, der etwa die gleiche Höhe wie die übrigen Teile der Oberseite der Fußschwelle 102 hat. Dieser Mittelteil 114 bildet somit eine Art Führungsrippe zwischen den beiden Nuten 113, die er voneinander abgrenzt. An den voneinander abgekehrten Seitenwänden des Mittelteils 114 liegen die Innenflächen des Fußes 112 an, wenn er in die Nuten 113 eingeschoben wird. Dadurch tritt eine zusätzliche Haltewirkung ein, die verhindert, daß bei einer in der Längsrichtung der Fußschwelle 102 auf den Leitkörper 101 einwirkende Kraft dieser aus den Nuten 113 herausgerissen wird.

In der Querrichtung wird der Leitkörper 101 vor allem dadurch an der Fußschwelle 102 festgehalten, daß die als Teile der Kupplungsvorrichtung 103 wirkenden Abschnitte des Fußes 112 und der daran befestigten Halterippen einerseits und die Nuten 113 und der Mittelteil 114 hinsichtlich ihrer Abmessungen eng toleriert sind. Eine zusätzliche Haltesicherung ist durch eine Haltenase 115 gegeben, die auf dem Mittelteil 114 an derjenigen Stelle angeordnet ist (Fig. 18 und Fig. 19), an der sich die bei der Aufschiebebewegung vorn gelegene Schmalseite des Fußes 112 befindet, wenn der Leitkörper 101 auf die Fußschwelle 102 aufgeschoben ist. Der rampenförmig ansteigende Nasenrücken der Haltenase 115 ist auf derjenigen Seite der Haltenase 115 gelegen, die der Aufschiebebewegung des Leitkörpers 101 entgegengerichtet ist.

Wie insbesondere aus Fig. 18 und Fig. 19 zu ersehen ist, weist die Fußschwelle 102 einen zumindest näherungsweise quaderförmigen Grundkörper 116 auf. Er ist ein Kunststoff-Formteil und im allgemeinen aus Recycling-Kunststoff hergestellt. Die Länge des Grundkörpers 116 beträgt wenigstens 1 m. Seine Höhe liegt zwischen 70 und 100 mm und beträgt vorzugsweise 90 mm. Seine Breite liegt zwischen 200 und260 mm und beträgt an der Unterseite 117 vorzugsweise 230 mm. An der Oberseite 118 beträgt die Breite vorzugsweise 190 mm. Daraus ergibt sich für die beiden Seitenwände 119 und 121 ein Neigungswinkel gegenüber der Lotrechten von zumindest annähernd 12,5°. Wie aus Fig. 18 ersichtlich ist sind die beiden Stirnflächen 122 und 123 zumindest annähernd lotrecht ausgerichtet. Wie insbesondere aus Fig. 19 ersichtlich ist, sind diese beiden Stirnflächen im Grundriß kreisbogenförmig gekrümmt, und zwar die in Fig. 19 links gelegene Stirnfläche 122 konvex und die in Fig. 19 rechts gelegene Stirnfläche 123 konkav gekrümmt. Der Krümmungshalbmesser beider Stirnflächen ist zumindest annähernd gleich, so daß sie eng ineinanderpassen.

Die Grundkörper 116 sind mit einer Kupplungsvorrichtung 124 ausgerüstet, mittels der jede Fußschwelle 102 in ihrer Längsrichtung mit einer benachbarten Längsschwelle formschlüssig gekuppelt werden kann und wieder von ihr getrennt werden kann.

Die Teile der Kupplungsvorrichtung 124 sind an einer Fußschwelle 102 in zwei Gruppen aufgeteilt, von denen die eine Teilegruppe 124.1 an dem einen Endbereich mit der konvex gekrümmten Stirnfläche 122 angeordnet ist und von denen die zweite Teilegruppe 124.2 im Endbereich des Grundkörpers 116 mit der konkav gekrümmten Stirnfläche 123 angeordnet ist (Fig. 19 sowie Fig. 21 bis Fig. 24).

Zur Teilegruppe 124.2 gehört ein lotrecht aufwärtsgerichtetes Kuppelglied 125, das am Ende eines Haltebügels 126 angeordnet ist. Der Haltebügel 126 ist als Stabstahlabschnitt ausgebildet, dessen einer Endabschnitt zur Bildung des Kuppelgliedes 125 rechtwinklig gewinkelt ist. Am entgegengesetzten Ende des Haltebügels 126 ist der Stabstahlabschnitt zweimal abgewinkelt, um auf diese Weise ein hakenförmiges Ende zu bilden. Der aus dem Grundkörper 116 herausragende Teil des Hatebügels 126 liegt nur wenig oberhalb der Unterseite 117 des Grundkörpers 116. Der vom Kuppelglied 125 abgekehrte Längenabschnitt des Haltebügels 126 ist gegenüber dem an das Kuppelglied 125 anschließenden Längenabschnitt etwas abgekröpft, so daß der zusammen mit dem daran anschließenden hakenförmigen Ende voll im Aufrißbereich des Grundkörpers 116 gelegen ist und somit bei dessen Herstellung in den Grundkörper eingeformt wird.

Das Kuppelglied 125 sollte so weit wie möglich im Krümmungsmittelpunkt der konkav gekrümmten Stirnfläche 123 liegen. Daneben sollte das Kuppelglied nach Möglichkeit aber nicht außerhalb der Hüllfigur des Grundkörpers 116 liegen, also in axialer Richtung nicht über das Ende des Grundkörpers 116 hinausragen.

Zur Teilegruppe 124.1 gehört eine lotrecht aufwärtsgerichtete Ausnehmung 127 an der Unterseite 117 des Grundkörpers 116. Dazu gehört weiter eine Nut 128 an der Unterseite 117. Die Ausnehmung 127 hat ebenso wie das Kuppelglied 125 eine rechteckige Grundrißfläche, die gegenüber der Grundrißfläche des Kuppelgliedes nur um so viel größer ist, daß zwischen den beiden Teilen eine gegenseitige Drehbewegung um die Hochachse um bis zu 1° möglich ist. Die Ausnehmung 127 hat von der konvex gekrümmten Stirnfläche 122 zumindest annähernd den gleichen Abstand wie das Kuppelglied 125 von der konkav gekrümmten Stirnfläche 123.

Die Nut 128 ist auf die Form des Haltebügels 126 abgestimmt, so daß dar Haltebügel 126 in ihr vollständig Platz hat. Dabei ist die Grundrißfläche der Nut 128 gegenüber der Grundrißfläche des Haltebügels 126 um so viel größer, daß zwischen diesen beiden Teilen eine gegenseitige Schwenkbewegung um die Achse des Kuppelgliedes 125 um bis zu 1° möglich ist.

Im Grundkörper 116 sind in seiner Symmetrieebene zwei lotrecht ausgerichtete Durchgangslöcher 129 eingeformt. Am oberen Ende der Durchgangslöcher 129 ist je eine zylindrische Ausnehmung 131 eingeformt. Im Bedarfsfalle können in die Durchgangslöcher 129 Bodenschrauben in Form von Kopfschrauben eingesteckt werden und in Löcher in der Fahrbahn eingeschraubt werden, wobei der Kopf der Schraube sich an der axialen Stirnfläche der Ausnehmung 131 anlegt. Eine solche zusätzliche Befestigung der Fußschwellen 102 wird zweckmäßigerweise dann eingesetzt, wenn die gesamte Leiteinrichtung über einen längeren Zeitraum hinweg an Ort und Stelle verbleiben soll und man auch während dieser längeren Zeitspanne ein Verrutschen der Fußschwellen auch um kleine Strecken unbedingt verhindern will.

Wie aus Fig. 21 ersichtlich ist, ist der Grundkörper 116 auf seiner Unterseite mit einer größeren Anzahl Ausnehmungen 132 überwiegend mit rechteckiger Grundrißfläche versehen, damit das Gesamtgewicht der Fußschwelle 102 innerhalb einer bestimmten Grenze bleibt, die je nach dem verwendeten Werkstoff für den Grundkörper 116 überschritten werden könnte, wenn der Grundkörper 116 bei den gegebenen Abmessungen massiv ausgeführt werden würde.

Am unteren Rand der Seitenwände 119 und 121 sind je zwei Ausnehmungen 133 angeformt, die als Grifflöcher dienen, wenn die Fußschwelle 102 auf dem Boden gleichmäßig aufliegt. Dann kann man mit je einer Hand von den beiden Seiten her unter den Rand greifen und die Fußschwelle 102 anheben.

Die aus Fig. 26 ersichtlichen Leiteinrichtungen 200 weisen je einen haubenförmigen Leitkörper 201 und je eine Fußschwelle 202 auf. Diese beiden Teile lassen sich mittels einer Kupplungsvorrichtung 203 zur Leiteinrichtung 200 zusammenfügen und im Bedarfsfalle auch wieder voneinander trennen.

Der Leitkörper 201 ist gleich dem Leitkörper 101 ausgebildet, auf dessen Erläuterung verwiesen wird, wobei die Bezugszeichen des Leitkörpers 201 gegenüber demjenigen des Leitkörpers 101 um die Zahl 100 erhöht zu werten sind. Das gleich gilt für die mit der Leiteinrichtung 201 zusammenwirkenden Einzelheiten der Fußschwelle 202.

Wie insbesondere aus Fig. 27 und Fig. 28 zu ersehen ist, weist die Fußschwelle 202 einen näherungsweise quaderförmigen oder zumindest prismatischen Grundkörper 216 auf. Er ist ein Kunststoff-Formteil und im allgemeinen aus Recycling-Kunststoff hergestellt. Die Länge des Grundkörpers 216 beträgt wenigstens 1 m. Seine Höhe liegt zwischen 70 und 100 mm und beträgt vorzugsweise 80 mm. Seine Breite liegt zwischen 200 und 260 mm und beträgt an der Unterseite 217 vorzugsweise 240 mm. An der Oberseite 218 ist die Breite deutlich geringer und beträgt vorzugsweise 130 mm.

Die in der Längsrichtung verlaufenden beiden Seitenwände 219 und 221 weisen mehrere Wandabschnitte mit unterschiedlicher Gestalt und unterschiedlichem Verlauf auf. An die Unterseite 217 schließt ein zumindest annähernd lotrecht ausgerichteter Wandabschnitt 22 bzw. 223 an, dessen Höhe zwischen 15 und 25 mm liegt und vorzugsweise 20 mm beträgt. An diesen Wandabschnitt 222 und 223 schließt je ein Übergangsbereich 224 bzw 225 an, der im Querschnitt konvex gekrümmt ist. Sein Krümmungshalbmesser beträgt zumindest annähernd 20 mm. An die Oberseite 218 schließt ebenfalls je ein Übergangsbereich 226 bzw. 227 an, der im Querschnitt konvex gekrümmt ist. Auch dessen Krümmungshalbmesser beträgt zumindest annähernd 20 mm. Zwischen den beiden Übergangsbereichen 224 und 226 bzw. 225 und 227 einer Seite ist je ein großer Wandabschnitt 228 bzw. 229 gelegen, der im Querschnitt konkav gekrümmt ist. Sein Krümmungshalbmesser beträgt aufgrund der vorgegebenen Maße der übrigen Teile der Querschnittsform der Fußschwelle 202 zumindest annähernd 78 mm, damit ein stetiger Übergang von einem Flächen- oder Wandabschnitt in den nächstfolgenden gewährleistet ist. Dieser konkav gekrümmte Wandabschnitt 228 oder 229 bildet zusammen mit dem an seinem unteren Ende benachbarten Übergangsbereich 224 bzw. 225 eine Art Fußbett für ein Fahrzeugrad, das schräg auf die Fußschwelle 202 zurollt. Das gilt insbesondere dann, wenn der Anfahrwinkel sehr klein ist. Dann läuft das Fahrzeugrad ohne Schwierigkeiten auf dieses Fußbett hinauf. Wenn das Fahrzeugrad in diesem Auffahrwinkel weiterrollt, wirkt der konkave Wandabschnitt 228 oder 229 und der oben daran anschließende Übergangsbereich 226 bzw. 227 wie eine Art Auffahrrampe, die das Fahrzeugrad ohne großes Holpern über die Fußschwelle 202 hinwegrollen läßt.

Wie aus Fig. 27 ersichtlich ist sind die beiden Stirnflächen 232 und 233 zumindest annähernd lotrecht ausgerichtet. Wie insbesondere aus Fig. 28 ersichtlich ist, sind diese beiden Stirnflächen im Grundriß kreisbogenförmig gekrümmt, und zwar die in Fig. 28 links gelegene Stirnfläche 232 konvex und die in Fig. 28 rechts gelegene Stirnfläche 233 konkav gekrümmt. Der Krümmungshalbmesser beider Stirnflächen ist zumindest annähernd gleich, so daß sie eng ineinanderpassen.

Die Grundkörper 216 sind mit einer Kupplungsvorrichtung 234 ausgerüstet, mittels der jede Fußschwelle 202 in ihrer Längsrichtung mit einer benachbarten Längsschwelle formschlüssig gekuppelt werden kann und wieder von ihr getrennt werden kann.

Die Teile der Kupplungsvorrichtung 234 sind an einer Fußschwelle 202 in zwei Gruppen aufgeteilt, von denen die eine Teilegruppe 234.1 an dem einen Endbereich mit der konvex gekrümmten Stirnfläche 232 angeordnet ist und von denen die zweite Teilegruppe 234.2 im Endbereich des Grundkörpers 216 mit der konkav gekrümmten Stirnfläche 233 angeordnet ist (Fig. 28).

Im folgenden wird anhand Fig. 30 ... 32 eine Abwandlung der Leiteinrichtung 201 erläutert, die lediglich ihre Fußschwelle betrifft. Soweit im folgenden die Einzelheiten der Fußschwelle 302 nicht gesondert erläutert werden, gelten dafür die Erläuterungen zur Fußschwelle 202 gemäß Fig. 26 ... 29, wobei die Bezugszeichen der Fußschwelle 302 gegenüber denjenigen der Fußschwelle 202 um die Zahl 100 erhöht zu werten sind.

Bei sonst gleicher äußerer Gestalt der Fußschwelle 302 gegenüber der Fußschwelle 202, etwa im Bereich der Stirnseiten 332 und 333, weist der Gundkörper 316 der Fußschwelle 302 an seiner Unterseite 317 mehrere Fußnoppen 335 auf. Wie aus Fig. 30 und 31 ersichtlich ist, sind diese Fußnoppen 335 im Bereich der Endabschnitte des Grundkörpers 316 paarweise angeordnet, und zwar symmetrisch zur Längsmittellinie des Grundkörpers 316. In der Mitte des Grundkörpers 316 ist ein einzelner Fußnoppen 335 angeordnet. Dort können jedoch die Fußnoppen ebenfalls paarweise symmetrisch zur Längsmittellinie des Grundkörpers 316 angeordnet sein. Außerdem können auch weitere Fußnoppen, etwa in den jetzt noppenfreien Flächenbereichen der Unterseite, angeordnet werden.

Die Fußnoppen 335 ragen etwa 3 mm über die Unterseite 317 des Grundkörpers 316 nach unten heraus, so daß die Fußschwelle 302 bei ihrem Einsatz, zumindest auf befestigten Straßen und Plätzen, im allgemeinen nur auf den Fußnoppen 335 aufliegt.

Anders als die Klebeblättchen 91 in den verhältnismäßig niedrigen Eckenbereichen der Fußplatte 81 (Fig. 15 und 16) werden die Fußnoppen 335 durch einen kreiszylindrischen Einsatz 336 gebildet, der in einer ebenfalls kreiszylindrischen Ausnehmung 337 an der Unterseite 317 des Grundkörpers 316 angeordnet ist. Die Höhe des Einsatzes 336 beträgt zumindest annähernd 30 mm. Sein Durchmesser beträgt ebenfalls zumindest annähernd 30 mm. Die Höhe des Einsatzes 336 übersteigt die Tiefe der Ausnehmung 337 um das Übermaß von zumindest annähernd 3 mm, um das dann die Fußnoppen 335 aus der Unterseite 317 nach unten herausragen.

Die Einsätze 336 werden in den Ausnehmungen 337 am einfachsten dadurch festgehalten, daß die Einsätze 336 zumindest in einzelnen Bereichen ihres Umfanges mit einem geringen Übermaß des Halbmessers gegenüber dem Halbmesser der Ausnehmungen 337 hergestellt sind. Zusätzlich können die Einsätze jedoch auch mittels eines Klebstoffes in den Ausnehmungen 337 festgehalten werden, wobei es zweckmäßig ist, wenn der Klebstoffauftrag nur zwischen den Stirnseiten der Einsätze 336 und dem Boden der Ausnehmungen 337 angebracht wird, weil dort bei einem notwendig werdenden Ersatz eines Einsatzes etwa verbleibende Klebstoffreste leichter entfernt werden können oder auch eher hingenommen werden können als an den Umfangsflächen der Einsätze 336 und der Ausnehmungen 337.

Die Fußnoppen 335 dienen hauptsächlich der Erhöhung der Rutschsicherheit der Fußschwelle 302 oder, mit anderen Worten, der Erhöhung des Verschiebewiderstandes der Fußschwelle 302 beim Auftreten seitlicher Verschiebekräfte. Darüber hinaus wird auch die Standsicherheit der Leiteinrichtung verbessert, weil ihre Bodenberührung sich auf einige wenige Flächenbereiche konzentriert. Abgesehen davon, daß durch die Konzentrierung der Gewichtskraft der gesamten Leiteinrichtung auf die Aufstandsflächen 338 der Fußnoppen 335 die Flächenbelastung zwischen der Aufstandsfläche 338 und dem Boden am Einsatzort der Leiteinrichtung stark erhöht wird, wird die Rutschsicherheit auch dadurch noch verstärkt, daß die Fußnoppen 335, d.h. am einfachsten die ganzen Einsätze 336, aus einem Werkstoff geringerer Härte als der Werkstoff des Grundkörpers 336 hergestellt werden. Dafür kommt sowohl ein Werkstoff in Betracht, der aus einem granulatartigen Grundstoff mit oder ohne zusätzlichem Bindemittel durch ein Preßverfahren verdichtet und verfestigt wird. Die Shore-Härte dieses Werkstoffes liegt zweckmäßigerweise zwischen 60 und 65. Da bei einem solchen Werkstoff die granulatartige Grundstruktur des Ausgangswerkstoffes sich in der Bildung einer sandpapierartigen Oberfläche auswirkt, erhält die Aufstandsfläche 338 der Fußnoppen 335 eine Oberflächenstruktur, die sehr ähnlich derjenigen von Straßenoberflächen aus Asphalt oder Beton oder verwandten Werkstoffen ist. Dadurch wird ein gewisser Formschluß zusätzlich zu dem Kraftschluß infolge der normalen Reibungskräfte erzeugt. Die gleiche Wirkung wird erzielt, wenn die Einsätze 335 aus einem homogenen Kautschuk oder Kunststoff hergestellt werden, der einerseits eine große Reißfestigkeit und andererseits eine nur geringe Formfestigkeit hat, der also elastisch sehr nachgiebig und zugleich sehr zäh ist. Infolge der geringen Formfestigkeit vermag selbst bei glatter Aufstandsfläche 338 der Werkstoff sich in die Unebenheiten der Straßenoberflächen hineinzudrücken, so daß hier ebenfalls ein zusätzlicher Formschluß erreicht wird. Die hohe Reißfestigkeit des Werkstoffes verhindert, daß die in die Unebenheiten der Straßenoberfläche elastisch eingedrungenen Oberflächenbereiche der Fußnoppen 335 abgeschert werden, wenn Seitenkräfte, d.h. Scherkräfte, an ihnen auftreten.

## Patentansprüche

1. Leiteinrichtung mit den Merkmalen:
- es ist ein Leitkörper (21) mit einer bestimmten Breite, mit einer bestimmten Tiefe und mit einer bestimmten Höhe vorhanden,
- der Leitkörper (21) ist als Hohlkörper ausgebildet, der vier in Umfangsrichtung aneinander anschließende Wandbereiche (27) aufweist,
-- von denen zwei einander diametral gegenüberstehende Wandbereiche (24; 25) eine größere waagerechte Ausdehnung haben und die Breitseiten des Leitkörpers (21) bilden und
-- von denen die anderen beiden einander ebenfalls diametral gegenüberstehenden Wandbereiche (26; 27) eine kleinere waagerechte Ausdehnung haben und die Schmalseiten des Leitkörpers (21) bilden,
- die beiden Wandbereiche (24; 25) an der Breitseite des Leitkörpers (21) sind eben ausgebildet,
- am unteren Ende des Leitkörpers (21) ist eine Haltevorrichtung vorhanden,
- als Teil der Haltevorrichtung ist eine Bodenplatte (22) oder eine Fußplatte (81) vorhanden, die eine zumindest bereichsweise ebene Bodenfläche (38) hat, mittels der die Bodenplatte auf dem Boden aufklebbar bzw. die Fußplatte (81) auf dem Boden aufstellbar ist,
- zwischen dem Leitkörper (21) und der Bodenplatte (22) bzw. der Fußplatte (81) ist eine Kupplungsvorrichtung (23) vorhanden,
- als Teile der Kupplungsvorrichtung (23) sind am unteren Rand der beiden Wandbereiche (24; 25) an der Breitseite des Leitkörpers (21) je eine Verdickung (56; 57) vorhanden,
- als Teile der Kupplungsvorrichtung weist die Bodenplatte (22) bzw. die Fußplatte (81) zwei Nuten (58; 59) auf, deren Aufrißprojektion auf die Aufrißprojektion der zugeordneten Verdickung (56; 57) des unteren Randes des Leitkörpers (21) abgestimmt ist,
- der Leitkörper (21) weist an einer seiner Schmalseiten eine Ausnehmung (74) auf, deren Aufrißrpojektion auf die Aufrißprojektion des zwischen den beiden Nuten (58; 59) gelegenen Teils (41) der Bodenplatte (52) bzw. der Fußplatte (81) abgestimmt ist,
**gekennzeichnet** durch die Merkmale:
- die beiden Wandbereiche (26; 27) an der Schmalseite des Leitkörpers (21) haben zumindest annähernd die Form einer Zylindermantelfläche oder einer Kegelmantelfläche mit jeweils zumindest annähernd halbkreisförmiger Grundrißprojektion,
- die Teile der Kupplungsvorrichtung (23) an dem Leitkörper (21) sind als je eine waagerecht ausgerichtete Halterippe (56; 57) ausgebildet und an einem umlaufenden Fuß (28) des Leitkörpers (21) an der Außenseite jedes der beiden Wandbereiche (24; 25) der Breitseite des Leitkörpers (21) angeformt,
- die beiden Wandbereiche (26; 27) an der Schmalseite des Leitkörpers (21) weisen je eine Ausnehmung (33; 34) auf,
-- die oberhalb des Fußes (28) in einer Höhenlage oberhalb der Oberseite der Bodenplatte (22) bzw. der Fußplatte (81) gelegen ist,
-- die in der Höhe eine bestimmte Ausdehnung hat und
-- die in Umfangsrichtung sich zumindest annähernd bis zur Übergangsstelle zum jeweils benachbarten Wandbereich (24; 25) an der Breitseite des Leitkörpers (21) hin erstreckt.

2. Leiteinrichtung nach Anspruch 1,
**gekennzeichnet** durch das Merkmal:
- die Fußplatte (81) weist eine Halteplatte (82) auf,
-- die an der Oberseite der Fußplatte (81) angeordnet oder vorzugsweise darin eingeformt ist und
-- die nach Art einer Bodenplatte (22) ausgebildet ist und mit den zugeordneten Teilen (58; 59) der Kupplungsvorrichtung (23) versehen ist.

3. Leiteinrichtung nach den Ansprüchen 1 oder 2,
**gekennzeichnet** durch das Merkmal:
- die Halterippen (56; 57) am Fuß (28) des Leitkörpers (21) und die Nuten (58; 59) an der Bodenplatte (81) oder an der Fußplatte ( ) sind so aufeinander abgestimmt, daß zwischen ihnen eine Treibsitz-Passung gegeben ist.

4. Leiteinrichtung nach einem oder mehreren der Ansprüche 1 bis 3,
**gekennzeichnet** durch das Merkmal:
- an der Bodenplatte (22) ist im Aufrißbereich wenigstens einer der Halterippen , vorzugsweise beider Halterippen (56; 57) am Fuß (28) des Leitkörpers (21) ein Anschlag (71; 72) für die betreffende Halterippe (56; 57) an derjenigen Stelle vorhanden, an der die Stirnfläche (73) der Halterippe (56) in der Betriebsstellung des Leitkörpers (21) steht.

5. Leiteinrichtung nach einem oder mehreren der Ansprüche 1 bis 4,
**gekennzeichnet** durch das Merkmal:
- die Halterippen (56; 57) weisen an demjenigen Ende (73), das der Ausnehmung (74) an der Schmalseite des Fußes (28) des Leitkörpers (21) benachbart ist, wenigstens eine in vertikaler Richtung geneigte Rampenfläche (62), vorzugsweise auch eine in waagerechter Richtung zum Leitkörper (21) hin geneigte Rampenfläche oder zumindest eine Abrundung auf.

6. Leiteinrichtung nach einem oder mehreren der Ansprüche 1 bis 5,
**gekennzeichnet** durch das Merkmal:
- der Fuß (28) des Leitkörpers (21) hat zumindest auf der Breitseite des Leitkörpers (21), vorzugsweise ringsum, eine größere Wanddicke als der übrige Teil des Leitkörpers (21).

7. Leiteinrichtung nach einem oder mehreren der Ansprüche 1 bis 6,
**gekennzeichnet** durch die Merkmale:
- am Leitkörper (21) weisen die Wandbereiche (24; 25) auf der Breitseite in dem oberhalb der Ausnehmungen (33; 34) an der Schmalseite gelegenen Höhenbereich Versteifungselemente (35) auf,
-- die in der Höhe eine begrenzte Ausdehnung haben und
-- die entweder in der Form von auf der Außenseite aufgesetzten, lotrecht ausgerichteten Rippen (36) ausgebildet sind,
-- oder die in der Form von sickenförmigen, lotrecht verlaufenden Einbuchtungen (37) ausgebildet sind.

8. Leiteinrichtung nach einem oder mehreren der Ansprüche 1 bis 7,
**gekennzeichnet** durch das Merkmal:
- bei der Bodenplatte (22) oder der Fußplatte (81) hat der zwischen den Nuten (58; 59) für den Fuß (28) des Leitkörpers (21) gelegene Mittelteil (41) zumindest annähernd die gleiche Höhe wie der auf der jeweils anderen Seite der Nuten (58; 59) anschließende Teil (42; 43).

9. Leiteinrichtung nach einem oder mehreren der Ansprüche 1 bis 8,
**gekennzeichnet** durch die Merkmale:
- an der Fußplatte (81) sind vorzugsweise im Bereich ihrer Schmalseite an der Unterseite flache Ausnehmungen (89) mit vorzugsweise kreisrunder Grundrißfläche vorhanden,
- in jede Ausnehmung (89) ist ein Klebeplättchen (91) eingelegt,
-- dessen Dicke größer als die Tiefe der Ausnehmung (89) ist, das auf seiner der Fußplatte (81) zugekehrten Oberseite mit einem Klebstoff (93) versehen ist, der mit dem Werkstoff der Fußplatte (81) eine gute Klebewirkung ergibt und
-- das auf seiner Unterseite mit einem Klebstoff versehen ist, der mit dem Boden am Aufstellort der Leiteinrichtung (80) eine gute Klebewirkung ergibt.

10. Leiteinrichtung nach Anspruch 1,
**gekennzeichnet** durch die Merkmale:
- als Teil der Haltevorrichtung ist eine Fußschwelle (102) vorhanden, die einen zumindest näherungsweise quaderförmigen Grundkörper (116) aufweist,
-- der eine Länge von wenigstens 1 m hat,
-- dessen Höhe zumindest annähernd zwischen 70 - 100 mm liegt,
-- dessen Breite zumindest annähernd zwischen 200 - 260 mm liegt und
-- dessen Längswände (119; 121) von unten nach oben verlaufend zur Längsmitte hin geneigt sind und gegenüber der Lotrechten einen Neigungswinkel von zumindest annähernd 12,5° haben,
- es ist eine Kupplungsvorrichtung (124) vorhanden,
-- deren Teile in zwei Gruppen (124.1; 124.2) aufgeteilt an den Endbereichen des Grundkörpers (116) angeordnet sind und
-- mittels der die Fußschwelle (102) mit je einer in der Längsrichtung benachbarten gleichartigen Fußschwelle (102) sowohl in Längsrichtung wie auch in Querrichtung kuppelbar ist.

11. Leiteinrichtung nach Anspruch 10,
**gekennzeichnet** durch die Merkmale:
- die beiden Stirnflächen (122; 123) des Grundkörpers (116) sind zumindest annähernd lotrecht ausgerichtet, wobei,
-- die eine Stirnfläche (122) kreisbogenförmig konvex gekrümmt ist und
-- die andere Stirnfläche (123) dazu passend kreisbogenförmig konkav gekrümmt ist,
- im Bereich des Endes des Grundkörpers (116) mit der konkaven Stirnfläche (123) weist die Kupplungsvorrichtung (124.2) ein lotrecht aufwärts gerichtetes Kuppelglied (125) auf, das am Ende eines Haltebügels (126) angeordnet ist,
- der Haltebügel (126) ist bevorzugt im Höhenbereich der Unterseite (117) des Grundkörpers (116) angeordnet und mit dem Grundkörper (116) fest verbunden, vorzugsweise zum Teil in ihm eingeformt,
- im Bereich des Endes des Grundkörpers (116) mit der konvexen Stirnfläche (122) weist die Kupplungsvorrichtung (124.1) eine auf der Unterseite (117) des Grundkörpers (116) gelegene Ausnehmung (127) auf, die auf die Form und Anordnung des Kuppelgliedes (125) am anderen Ende des Grundkörpers (116) abgestimmt ist,
- vorzugsweise ist zwischen der Ausnehmung (127) für das Kuppelglied (125) und der freien Stirnfläche (122) des Grundkörpers (116) eine Nut (128) für den Teil des Haltebügels (126) vorhanden, der aus dem Grundkörper (116) herausragt.

12. Leiteinrichtung nach Anspruch 11,
**gekennzeichnet** durch die Merkmale:
- das Kuppelglied (125) hat eine rechteckige Grundrißform,
- die Ausnehmung (127) für das Kuppelglied (125) hat eine darauf abgestimmte Grundrißform, deren Fläche gegenüber der Grundrißfläche des Kuppelgliedes (125) um so viel größer ist, daß zwischen beiden Teilen (125; 127) eine gegenseitige Drehbewegung um die Hochachse um bis zu 1° möglich ist,
- die Nut (128) für die Aufnahme des Haltebügels (126) hat eine Grundrißfläche, die gegenüber der Grudrißfläche des Haltebügels (126) um so viel größer ist, daß zwischen diesen beiden Teilen (126; 128) eine gegenseitige Schwenkbewegung um die Achse des Kuppelgliedes (125) um bis zu 1° möglich ist.

13. Leiteinrichtung nach einem der Ansprüche 10 bis 12, mit einer Fußschwelle (202), deren Stirnansicht nicht Trapezform hat, sondern
**gekennzeichnet** durch die Merkmale:
- die Fußschwelle (202) hat auf der Höhe ihrer Oberseite (218) eine deutlich geringere Breite als auf der Höhe ihrer Unterseite (217),
- an die Unterseite (218) schließt beiderseits ein zumindest annähernd lotrecht ausgerichteter Wandabschnitt (222 223) an, dessen Höhe zumindest annähernd zwischen 15 und 25 mm liegt,
- an den lotrechten Wandabschnitt (222; 223) schließt ein im Querschnitt konvex abgerundeter erster Übergangsbereich (224; 225) an,
- an die Oberseite (218) der Fußschwelle (202) schließt beiderseits ein im Querschnitt konvex abgerundeter zweiter Übergangsbereich (226; 227) an,
- zwischen den beiden konvex gekrümmten Übergangsbereichen (224, 226; 25; 227) ist der verbleibende Wandabschnitt (228; 229) im Querschnitt konkav gekrümmt.

14. Leiteinrichtung nach Anspruch 13,
**gekennzeichnet** durch die Merkmale:
- die Breite der Fußschwelle (202) mißt in Höhe ihrer Oberseite (218) zumindest annähernd 130 mm,
- der Krümmungshalbmesser der beiden konvexen Übergangsbereiche (224, 225; 226, 227) beträgt zumindest annähernd 20 mm,
- der Krümmungsradius des konkaven Wandabschnittes (228; 229) beträgt zumindest annähernd 78 mm.

15. Leiteinrichtung nach einem der Ansprüche 10 bis 14,
**gekennzeichnet** durch das Merkmal:
- an der Unterseite (317) des Grundkörpers (316) der Fußschwelle (302) sind mindestens im Bereich der beiden Endabschnitte je zwei Fußnoppen (335) zumindest annähernd symmetrisch zur Längsmittellinie angeordnet, deren Werkstoff eine geringere Härte als der Werkstoff des Grundkörpers (316) hat.

16. Leiteinrichtung nach Anspruch 15,
**gekennzeichnet** durch die Merkmale:
- jeder Fußnoppen (335) wird gebildet
-- durch eine vorzugsweise kreiszylindrische Ausnehmung (337) von bestimmter Tiefe und
-- durch einen Einsatz (336), dessen Querschnittsform auf die Querschnittsform der Ausnehmung (337) abgestimmt ist und dessen Höhe um ein bestimmtes Maß, bevorzugt um wenigstens 3 mm, größer als die Tiefe der Ausnehmung ist.

17. Leiteinrichtung nach Anspruch 16,
**gekennzeichnet** durch die Merkmale:
- die Einsätze (336) bestehen aus einem granulatartigen Grundstoff, der mit oder ohne zusätzliche Bindemittel im Preßverfahren zu einem festen Werkstoff verdichtet wurde,
- die Shore-Härte dieses Werkstoffes liegt zumindest annähernd zwischen 60 und 65.

18. Leiteinrichtung nach Anspruch 16,
**gekennzeichnet** durch die Merkmale:
- die Einsätze (336) bestehen aus einem homogenen Kautschuk oder Kunststoff, der eine große Reißfestigkeit hat,
- die Shore-Härte dieses Werkstoffes liegt zumindest annähernd zwischen 30 und 35.

19. Leiteinrichtung nach einem der Ansprüche 1 bis 18,
**gekennzeichnet** durch die Merkmale:
- der oberste Längenabschnitt (31) des Leitkörpers (21) ist vollwandig ausgebildet,
- in diesem Längenabschnitt (31) ist ein Griffloch (32) angeordnet,
- bevorzugt ist der zwischen dem Griffloch (32) und dem Scheitel (96) des Leitkörpers (21) gelegene und als Griffleiste (97) dienende Teil des Längenabschnittes (31) in der Mitte durch einen durchgehenden Schlitz (98) geteilt.

20. Leiteinrichtung nach einem der Ansprüche 1 bis 19,
**gekennzeichnet** durch die Merkmale:
- zwischen dem Leitkörper (101) und der Haltevorrichtung in Form der Bodenplatte, der Fußplatte oder der Fußschwelle (102) ist eine entgegengesetzt zur Aufschieberichtung des Leitkörpers (101) wirkende Haltesicherung für den Leitkörper (101) vorhanden,
- die Haltesicherung weist eine Haltenase (115) auf, die an der Haltevorrichtung (102) an derjenigen Stelle angeordnet ist, an der sich vorzugsweise die bei der Aufschiebebewegung vorn gelegene Schmalseite des Fußes (112) des Leitkörpers (101) befindet, wenn der Leitkörper (101) auf die Haltevorrichtung (102) aufgeschoben ist,
- der rampenförmig ansteigende Nasenrücken der Haltenase (115) ist auf der der Aufschiebebewegung entgegengesetzten Seite der Haltenase (115) gelegen.

## Claims

1. A guide device having the features;
- a guide body (21) having a specific width, a specific depth and a specific height is provided,
- the guide body (21) is in the form of a hollow body having four wall regions (27) contiguous with one another in a circumferential direction,
-- of which two wall regions (24; 25) diametrically opposite one another have a larger horizontal extent and form the wide sides of the guide body (21) and
-- of which the other two wall regions (26; 27), also diametrically opposite one another, have a smaller horizontal extent and form the narrow sides of the guide body (21),
- the two wall regions (24; 25) on the wide side of the guide body (21) are of plane construction,
- a holding device is provided at the bottom end of the guide body (21),
- a base plate (22) or a foot plate (81) is provided as part of the holding device and has a bottom surface (38) which is planar at least in regions thereof and by means of which the base plate may be glued to the ground or the foot plate (81) may be stood on the ground,
- a coupling device (23) is provided between the guide body (21) and the base plate (22) or the foot plate (81).
- a thickened portion (56; 57) is provided as part of the coupling device (23), on the bottom edge of each of the two walls regions (24; 25) on the wide side of the guide body (21),
- the base plate (22) or the foot plate (81) has as parts of the coupling device, two grooves (58; 59) whose vertical projection is adapted to the vertical projection of the associated thickened portion (56; 57) of the bottom edge of the guide body (21),
- the guide body (21) has in one of its narrow sides a recess (74) whose vertical projection is adapted to the vertical projection of that part (41) of the base plate (52) or of the foot plate (81) which is located between the two grooves (58; 59),
characterised by the features:
- the two wall regions (26; 27) on the narrow side of the guide body (21) have at least approximately the shape of a cylindrical outer surface or a conical outer surface each having an at least approximately semicircular horizontal projection,
- the parts of the coupling device (23) on the guide body (21) are each in the form of a horizontally aligned retaining rib (56; 57) and are formed on a continuous foot (28) of the guide body (21) on the outside of each of the wall regions (24; 25) of the wide side of the guide body (21),
- the two wall regions (26; 27) on the narrow side of the guide body (21) each have a recess (33; 34)
- which is located above the foot (28) in a vertical position above the top of the base plate (22) or of the foot plate (81),
- and which has a specific vertical extent and
- which extends in a circumferential direction at least approximately to the point of transition to the respective adjacent wall region (24; 25) on the wide side of the guide body (21).

2. A guide device as claimed in claim 1,
characterised by the feature:
- the foot plate (81) has a retaining plate (82)
-- which is disposed on the top of the foot plate (81) or preferably formed therein and
-- which is constructed in the manner of a base plate (22) and is provided with the associated parts (58; 59) of the coupling device (23).

3. A guide device as claimed in claims 1 or 2,
characterised by the feature:
- the retaining ribs (56; 57) on the foot (28) of the guide body (21) and the grooves (58; 59) in the base plate (81) or in the foot plate ( ) are adapted to one another in such a way that a force fit is produced therebetween.

4. A guide device as claimed in one or more of claims 1 to 3,
characterised by the feature:
- there is provided on the base plate (22) in the region of the vertical projection of at least one of the retaining ribs, preferably of the two retaining ribs (56; 57) on the foot (28) of the guide body (21), a stop (71; 72) for the relevant retaining rib (56; 57) at the point at which the front face (73) of the retaining rib (56) is located when the guide body (21) is the position of use.

5. A guide device as claimed in one or more of claims 1 to 4,
characterised by the feature:
- the retaining ribs (56; 57) have, at that end (73) which is adjacent to the narrow side of the foot (28) of the guide body (21), at least one ramp surface (62) inclined in a vertical direction, preferably also a ramp surface inclined in a horizontal direction towards the guide body (21), or at least one rounded portion.

6. A guide device as claimed in one or more of claims 1 to 5,
characterised by the feature;
- the foot (28) of the guide body (21) has at least on the wide side of the guide boy (21), preferably all around, a greater wall thickness than the remaining part of the guide body (21).

7. A guide device as claimed in one or more of claims 1 to 6,
characterised by the features:
- the wall regions (24; 25) on the wide side of the guide body (21) have stiffening elements (35) in the vertical region located above the recesses (33, 34) in the narrow side,
- which stiffening elements have a limited vertical extent and
- are either in the form of vertically aligned ribs (36) mounted on the outside,
- or are in the form of bead-shaped vertically extending indentations (37).

8. A guide device as claimed in one or more of claims 1 to 7,
characterised by the feature:
- the central part (41) of the foot plate (22) or of the foot plate (81) located between the grooves (58; 59) for the foot (28) of the guide body (21) is at least approximately the same height as the part (42; 43) contiguous with the respective other side of the grooves (58; 59).

9. A guide device as claimed in one or more of claims 1 to 8,
characterised by the features;
- flat recesses (89) having preferably a circular surface in plan view are provided in the bottom side of the foot plate (81), preferably in the region of its narrow side,
- there is inserted into each recess (89) a small adhesive plate (91)
- whose thickness is greater than the depth of the recess (89) and whose top facing the foot plate (81) is provided with an adhesive (93) which results in a good adhesive effect with the material of the foot plate (81) and
- whose bottom side is provided with an adhesive which results in a good adhesive effect with the ground at the place where the guide device (80) is set up.

10. A guide device as claimed in claim 1,
characterised by the features:
- a foot sill (102) is provided as part of the holding device and has an at least approximately rectangular main body (116),
- which has a length of at least 1 m,
- whose height lies at least approximately between 70 to 100 mm
- whose width lies at least approximately between 200 to 260 mm,
- whose longitudinal walls (119; 121) slope upwardly towards the longitudinal centre and have an angle of slope of at least approximately 12.5 relative to the perpendicular,
- a coupling device (124) is provided,
- whose parts are split up into two groups (124.1; 124.2) and disposed at the end regions of the main body (116) and
- by means of which the foot sill (102) is couplable in the longitudinal direction and also in the transverse direction to a respective, similar foot sill (102) adjacent in the longitudinal direction.

11. A guide device as claimed in claim 10,
characterised by the features:
- the two end faces (122; 123) of the main body (116) are aligned at least approximately vertically, wherein
- one end face (122) is curved arcuately and convexly and
- the other end face (123) is curved arcuately and concavely complementarily thereto,
- in the region of that end of the main body (115) which has the concave end face (123), the coupling device (124.2) has a vertically upwardly directed coupling member (125) disposed at the end of a retaining clip (126),
- the retaining clip (126) is disposed preferably in the vertical region of the bottom side (117) of the main body (116) and is rigidly connected to the main body (116), preferably partly formed in it.
- in the region of that end of the main body (116) which has the convex end face (122), the coupling device (124.1) has a recess (127) which is located in the bottom side (117) of the main body (116) and which is adapted to the shape and arrangement of the coupling member (125) at the other end of the main body (116),
- preferably, a groove (128) for that part of the retaining clip (126) which projects out of the main body (116) is provided between the recess (127) for the coupling member (125) and the free end face (122) of the main body (116).

12. A guide device as claimed in claim 11,
characterised by the features:
- the coupling member (125) has a rectangular plan form,
- the recess (127) for the coupling member (125) has a plan form which is adapted thereto and whose area is sufficiently greater than the plan area of the coupling member (125) to make possible a mutual rotary movement between the two parts (125; 127) of about up to 1 about the vertical axis,
- the groove (128) for receiving the retaining clip (126) has a plan area which is sufficiently greater than the plan area of the retaining clip (126) to make possible a mutual swinging movement between these two parts (126; 128) of about up to 1 about the axis of the coupling member (125).

13. A guide device as claimed in one of the claims 10 to 12, having a foot sill (202) whose end elevation is not trapezoidal, but is
characterised by the features:
- the foot sill (202) has a distinctly small width at the level of its top side (218) than at the level of its bottom side (217).
- an at least approximately vertically aligned wall portion (222; 223), whose height lies at least approximately between 15 and 25 mm, is contiguous with the bottom side (218) at both ends,
- a first transition region (224; 225) having a convexly rounded cross section is contiguous with the vertical wall portion (222; 223),
- a second transition region (226; 227) having a convexly rounded cross section is contiguous with the top side (218) of the foot sill (202),
- the remaining wall portion (228; 229) has a concavely curved cross section between the two convexly curved transition regions (224, 226; 25; 227).

14. A guide device as claimed in claim 13,
characterised by the features:
- the width of the foot sill (202) measures at least approximately 130 mm at the level of its top side (218).
- the radius of curvature of the two convex transition regions (224, 225; 226, 227) is at least approximately 20 mm,
- the radius of curvature of the concave wall portion (228; 229) is at least approximately 78 mm.

15. A guide device as claimed in one of the claims 10 to 14,
characterised by the feature:
- two foot nubs (335) are disposed at least approximately symmetrically to the longitudinal central line on the bottom side (317) of the main body (316) of the foot sill (302) at least in the region of each of the two end portions, and the hardness of their material is less than that of the material of the main body (316).

16. A guide device as claimed in claim 15,
characterised by the features:
- each foot nub (335) is formed
-- by a preferably circular cylindrical recess (337) of specific depth and
-- by an insert (336) whose cross-sectional shape is adapted to the cross-sectional shape of the recess (337) and whose height is greater than the depth of the recess by a specific dimension, preferably by at least 3 mm.

17. A guide device as claimed in claim 16,
characterised by the features:
- the inserts (336) are made from a granular-like basic material which has been compressed to a solid material by the pressing process with or without additional bonding agents,
- the Shore hardness of this material lies least approximately between 60 and 65.

18. A guide device as claimed in claim 16,
characterised by the features:
- the inserts (336) are made from an homogeneous rubber or plastics material having a high resistance to tearing,
- the Shore hardness of this material lies at least approximately between 30 and 35.

19. A guide device as claimed in one of the claims 1 to 18,
characterised by the features:
- the topmost longitudinal portion (31) of the guide device (21) is of solid construction,
- a handle hole (32) is disposed in this longitudinal portion (31),
- preferably the part of the longitudinal portion (31) located between the handle hole (32) and the apex (96) of the guide body (21) and serving as a handle bar (97) is split in the centre by a continuous slot (98).

20. A guide device as claimed in one of the claims 1 to 19, characterised by the features:
- a retaining safety device for the guide body (101), acting in the opposite direction to the slip-on direction of the guide body (101), is provided between the guide body (101) and the holding device in the form of the base plate, the foot plate or the foot sill (102),
- the retaining safety device has a retaining lug (115) which is disposed on the holding device (102) at that location at which preferably that narrow side of the foot (112) of the guide body (101) which is at the front during the slip-on movement is located when the guide body (101) has been slipped onto the holding device (102),
- the back, ascending in a ramp-shaped manner, of the retaining lug (115) is located on that side of the retaining lug (115) which is directed in the opposite direction to the slip-on movement.

## Revendications

1. Balise de guidage comportant les particularités suivantes :
- il est prévu un corps de balise (21) avec une largeur déterminée, une profondeur déterminée et une hauteur déterminée,
- ce corps de balise (21) est réalisé sous la forme d'un corps creux qui comporte quatre zones de paroi (27) se raccordant les unes aux autres en direction périphérique,
- deux de ces zones de paroi (24; 25), diamétralement opposées l'une à l'autre, ayant une plus grande extension horizontale et constituant les côtés larges du corps de balise (21),
- et les deux autres zones de paroi (26, 27), également diamétralement opposées l'une à l'autre, ayant une plus petite extension horizontale et constituant les côtés étroits du corps de balise (21),
- les deux zones de paroi (24, 25), sur les côtés larges du corps de balise (21), sont planes
- à l'extrémité inférieure du corps de balise (21), il est prévu un dispositif de maintien,
- faisant partie de ce dispositif de maintien, il est prévu une plaque de fond (22) ou une semelle (81) qui a une surface de fond (38) au moins partiellement plane, au moyen de laquelle la plaque de fond (38) peut être collée sur le sol ou bien la semelle (81) peut être installée sur le sol,
- entre le corps de balise (21) et la plaque de fond (22) ou bien la semelle (81), il est prévu un dispositif d'accouplement (23),
- faisant partie de ce dispositif d'accouplement (23), il est prévu au bord inférieur des deux zones de paroi (24, 25), sur chacun des côtés larges du corps de balise (21), un épaississement (56, 57),
- faisant partie de ce dispositif d'accouplement (23), la plaque de fond (22) ou bien la semelle (81) comporte deux gorges (58, 59) dont la projection sur un plan vertical est accordée à la projection sur un plan vertical des épaississements (56, 57) qui leur sont associés sur le bord inférieur du corps de balise (21),
- le corps de balise (21) comporte sur un de ses côtés étroits, un évidement (74) dont la projection sur un plan vertical est accordée à la projection sur un plan vertical de la partie (41) de la plaque de fond (52) ou bien de la semelle (81) placée entre les deux gorges (58, 59),
balise de guidage caractérisée en ce que :
- les deux zones de paroi (26, 27) sur les côtés étroits du corps de balise (21) ont, tout au moins approximativement, la forme d'une surface-enveloppe cylindrique ou d'une surface-enveloppe conique avec respectivement une projection sur un plan horizontal ayant, au moins approximativement, une forme semi-circulaire,
- les parties du dispositif d'accouplement (23) sur le corps de balise (21) revêtent chacune la forme d'une nervure de maintien (56, 57) orientée horizontalement et sont formées sur un pied périphérique (28) du corps de balise (21) sur la face externe de chacune des deux zones de paroi (24, 25) des côtés larges du corps de balise (21),
- les deux zones de paroi (26, 27) sur les côtés étroits du corps de balise (21) comportent chacun un évidement (33, 34),
- qui est placé au dessus du pied (28) à un niveau situé au dessus de la face supérieure de la plaque de fond (22) ou bien de la semelle (81),
- qui a en hauteur une extension déterminée,
- et qui s'étend en direction périphérique sur le côté large du corps de balise (21) au moins approximativement jusqu'aux points de transition vers la zone de paroi (24, 25) respectivement voisine.

2. Balise de guidage selon la revendication 1, caractérisée en ce que :
- la semelle (81) comporte une plaque de maintien (82),
- qui est disposée sur la face supérieure de la semelle (81), ou de préférence moulée dans cette semelle,
- et qui est réalisée à la façon d'une plaque de fond (22) et est pourvue des parties correspondantes (58, 59) du dispositif d'accouplement (23).

3. Balise de guidage selon une des revendications 1 ou 2, caractérisée en ce que :
- les nervures de maintien (56, 57) sur le pied (28) du corps de balise (21) et les gorges (58, 59) sur la plaque de fond (22) ou sur la semelle (81) sont accordées les unes aux autres de façon qu'entre elles on ait un ajustement de siège flottant.

4. Balise de guidage selon une ou plusieurs des revendications 1 à 3, caractérisée en ce que :
- sur la plaque de fond (22) il est prévu sur la partie verticale au moins une des nervures de maintien, de préférence deux nervures de maintien (56, 57), au pied (28) du corps de balise (21), une butée (71, 72) pour la nervure de maintien (56, 57) correspondante, à l'emplacement où la face frontale (73) de la nervure de maintien (56) se trouve lorsque le corps de balise (21) est en position de service.

5. Balise de guidage selon les revendications 1 à 4 prises dans leur ensemble, caractérisée en ce que :
- les nervures de maintien (56, 57) comportent à leur extrémité (73), qui est voisine de l'évidement (74) sur le côté étroit du pied (28) du corps de balise (21), au moins une surface de rampe (62) inclinée vers le haut, de préférence également une surface de rampe inclinée en direction horizontale vers le corps de balise (21) ou tout au moins un arrondi.

6. Balise de guidage selon les revendications 1 à 5 prises dans leur ensemble, caractérisée en ce que :
- le pied (28) du corps de balise (21) a, tout au moins sur les côtés larges du corps de balise (21), mais de préférence tout autour, une plus grande épaisseur de paroi que la partie restante du corps de balise (21).

7. Balise de guidage selon les revendications 1 à 6 prises dans leur ensemble, caractérisée en ce que :
- sur le corps de balise (21) les zones de paroi (24, 25) sur les côtés larges comportent, sur la partie haute placée au dessus des évidements (33, 34) sur les côtés étroits, des éléments de raidissement (35),
- qui ont une extension limitée en hauteur et qui sont réalisés,
- soit sous la forme de nervures (36) orientées verticalement et placées sur les côtés externes,
- soit sous la forme de cavités (37) en forme de moulures s'étendant verticalement.

8. Balise de guidage selon les revendications 1 à 7 prises dans leur ensemble, caractérisée en ce que :
- sur la plaque de fond (22) ou la semelle (81), la partie médiane (41) placée pour le pied (28) du corps de balise (21) entre les gorges (58, 59), a au moins approximativement la même hauteur que les parties (42, 43) se raccordant respectivement sur l'autre côté des gorges (58, 59).

9. Balise de guidage selon les revendications 1 à 8 prises dans leur ensemble, caractérisée en ce que :
- sur la face inférieure de la semelle (81) et de préférence au voisinage de ses côtés étroits, il est prévu des évidements peu profonds (89) avec des surfaces de projection sur un plan horizontal de préférence circulaires,
- dans chacun de ces évidements (89) est insérée une plaquette de collage (91),
- dont l'épaisseur est supérieure à la profondeur de l'évidement (89) et qui, sur sa face supérieure tournée vers la semelle (81), est munie d'une colle (93) qui assure avec le matériau de la semelle (81) un bon collage,
- et qui, sur sa face inférieure, est munie d'une colle qui assure avec le sol à l'emplacement d'installation de la balise de guidage (80), un bon collage.

10. Balise de guidage selon la revendication 1, caractérisée en ce que :
- faisant partie du dispositif de maintien, il est prévu une sablière de forme (102), qui comporte un corps de base (116) de forme au moins approximativement parallélépipédique,
- qui a une longueur d'au moins 1 m,
- dont la hauteur se situe au moins approximativement entre 70 et 100 mm,
- dont la largeur se situe au moins approximativement entre 200 et 260 mm,
- et dont les parois longitudinales (119, 121), s'étendant du bas vers le haut, sont inclinées vers le plan médian longitudinal et ont par rapport à la verticale, un angle d'inclinaison qui est, au moins approximativement, de 12,5°,
- il est prévu un dispositif d'accouplement (124),
- dont des parties réparties en deux groupes (124.1, 124.2) sont disposées sur les zones terminales du corps de base (116),
- et au moyen desquelles la sablière (102) est susceptible d'être accouplée aussi bien en direction longitudinale qu'en direction transversale avec respectivement une sablière (102) de même type voisine en direction longitudinale.

11. Balise de guidage selon la revendication 10, caractérisée en ce que :
- les deux surfaces frontales (122, 123) du corps de base (116) sont orientées, au moins approximativement, selon la verticale, tandis que
- l'une (122) de ces surfaces frontales a une courbure convexe en forme d'arc de cercle,
- et l'autre surface frontale (123) s'y ajustant a une courbure concave en forme d'arc de cercle,
- au voisinage de l'extrémité, comportant la surface frontale concave (123), du corps de base (116), le dispositif d'accouplement (124.2) comporte un organe d'accouplement (125) dirigé verticalement vers le haut et qui est disposé à l'extrémité d'un étrier de maintien (126),
- cet étrier de maintien (126) est disposé de préférence au voisinage du niveau de la face inférieure (117) du corps de base (116) et est solidaire de ce corps de base (116), en étant de préférence moulé partiellement dans celui-ci,
- au voisinage de l'extrémité, comportant la surface frontale convexe (122), du corps de base (116), le dispositif d'accouplement (124.1) comporte un évidement (127) sur la face inférieure (117) du corps de base (116), évidement qui est accordé à la forme et à la disposition de l'organe d'accouplement (125) à l'autre extrémité du corps de base (116),
- de préférence, il est prévu, entre l'évidement (127) pour l'organe d'accouplement (125) et la surface frontale libre (122) du corps de base (116), une gorge (128) pour la partie de l'étrier de maintien (126) qui fait saillie hors du corps de base (116).

12. Balise de guidage selon la revendication 11, caractérisée en ce que :
- l'organe d'accouplement (125) a une forme rectangulaire en projection sur un plan horizontal,
- l'évidement (127) pour l'organe d'accouplement (125) a une forme accordée à celui-ci en projection sur un plan horizontal, forme dont la surface, par rapport à la surface en projection sur un plan horizontal de l'organe d'accouplement (125), est suffisamment plus grande pour qu'entre les deux parties (125, 127), un déplacement réciproque en rotation autour de l'axe vertical, déplacement allant jusqu'à 1°, soit possible.

13. Balise de guidage selon les revendications 10 à 12 prises dans leur ensemble, avec une sablière (202), dont la vue frontale n'a pas une forme trapézoïdale, mais qui est caractérisée en ce que :
- la sablière (202) a, au niveau de sa face supérieure (218), une largeur nettement plus réduite qu'au niveau de sa face inférieure (217),
- à la face inférieure (218) se raccorde des deux côtés une partie de paroi (222, 223) orientée, au moins approximativement, verticalement et dont la hauteur se situe, au moins approximativement, entre 15 et 25 mm,
- à la partie verticale de paroi (222, 223) se raccorde une première zone de transition (224, 225) avec une section transversale arrondie convexe,
- à la face supérieure (218) de la sablière (202) se raccorde, des deux côtés, une seconde zone de transition (226, 227) avec une section transversale arrondie convexe,
- entre les deux zones de transition convexes courbées (224, 226; 225, 227), la partie restante (228, 229) de la paroi a une section transversale concave.

14. Balise de guidage selon la revendication 13, caractérisée en ce que :
- la largeur de la sablière (202) mesure au niveau de sa face supérieure (208), au moins approximativement 130 mm,
- le rayon de courbure des deux zones convexes de transition (224, 225; 226, 227) est, au moins approximativement, de 20 mm,
- le rayon de courbure de la partie de paroi concave (228, 229) est, au moins approximativement, de 78 mm.

15. Balise de guidage selon les revendications 10 à 14 prises dans leur ensemble, caractérisée en ce que :
- sur la face inférieure (317) du corps de base (316) de la sablière (302), au moins deux boutons de pied (335), au moins approximativement symétriques par rapport à la ligne médiane longitudinale, sont disposés au voisinage de chacune des deux parties terminales, le matériau de ces boutons ayant une dureté moindre que le matériau du corps de base (316).

16. Balise de guidage selon la revendication 15, caractérisée en ce que :
- chaque bouton de pied (335) est constitué
- par un évidement (337), de préférence cylindrique circulaire, d'une profondeur déterminée,
- et par un insert (336), dont la forme en section transversale est adaptée à la forme en section transversale de l'évidement (337) et dont la hauteur dépasse la profondeur de l'évidement d'une cote déterminée, de préférence d'au moins 3 mm.

17. Balise de guidage selon la revendication 16, caractérisée en ce que :
- les inserts (336) sont constitués d'une matière de base granulée, qui, avec ou sans addition de liant, a été comprimée par pressage pour obtenir un matériau compact,
- la dureté Shore de ce matériau se situe, au moins approximativement, entre 60 et 65.

18. Balise de guidage selon la revendication 16, caractérisée en ce que :
- les inserts (336) sont constitués d'un caoutchouc homogène ou de matière plastique ayant une grande résistance à la déchirure,
- la dureté Shore de ce matériau se situe, au moins approximativement, entre 30 et 35.

19. Balise de guidage selon les revendications 1 à 18 prises dans leur ensemble, caractérisée en ce que :
- le plus haut tronçon longitudinal (31) du corps de balise (21) est à âme pleine.
- dans ce tronçon longitudinal (31) est ménagé un trou de préhension (32),
- de préférence, la partie du tronçon longitudinal (31) placée entre le trou de préhension (32) et le sommet (96) du corps de balise (21) et servant de barre de préhension, est partagée en son milieu par une fente traversante (98).

20. Balise de guidage selon les revendications 1 à 19 prises dans leur ensemble, caractérisée en ce que :
- entre le corps de balise (101) et le dispositif de maintien en forme de plaque de fond, de semelle ou de sablière (102), il est prévu une sécurité de retenue pour le corps de balise (101), sécurité agissant en sens inverse du sens d'emboîtement du corps de balise (101),
- cette sécurité de retenue comporte un taquet de retenue (115) qui est placé sur le dispositif de maintien (102) à l'emplacement où se trouve de préférence, le côté étroit, placé en avant lors du mouvement d'emboîtement, du pied (112) du corps de balise (101), lorsque ce corps de balise (101) est emboîté sur le dispositif de maintien (102),
- le dos, montant en forme de rampe, du taquet de retenue (115), est placé sur le côté du taquet de retenue (115) opposé au mouvement d'emboîtement.
